# EUROPÄISCHE PATENTANMELDUNG

(11) **EP 4 685 301 A2**
(43) Veröffentlichungstag der Anmeldung: **28.01.2026**
(21) Anmeldenummer: 25163991.0
(22) Anmeldetag: 14.03.2025
(51) Int. Cl.: E03C 1/08, E03C 1/084, E03C 1/086

(54) **SANITÄRES EINSETZTEIL, KORRESPONDIERENDE VERWENDUNG, VERFAHREN, BAUREIHE, FLUIDISCHE ANORDNUNG UND KORRESPONDIERENDE VERWENDUNG**

(30) Priorität: 23.07.2024 EP 24190417; 23.12.2024 EP 24223036
(71) Anmelder: Neoperl GmbH, 79379 Müllheim (DE)
(72) Erfinder: Horoba, Sascha, 79379 Müllheim (DE); Schürle, Holger, 79379 Müllheim (DE); Städtler, Georg, 79379 Müllheim (DE); Blum, Gerhard, 77793 Gutach (DE)
(74) Vertreter: Mertzlufft-Paufler, Cornelius

(57) **Zusammenfassung**

Die Erfindung betrifft ein sanitäres Einsetzteil (1) mit einer Zerlegerstufe (6) und einer stromabwärts der Zerlegerstufe (6) ausgebildeten Mischstufe (7), wobei die Mischstufe (7) eine Anordnung (41) von quer zu einer Hauptströmungsrichtung (25) liegenden Strömungshindernissen (32) hat, wobei die Strömungshindernisse (32) von einem Träger (33) abragen. Der Erfindung liegt die Aufgabe zugrunde, eine Herstellung des sanitären Einsetzteils (1) zu vereinfachen und/oder Einsatzmöglichkeiten eines sanitären Einsetzteils (1) zu vergrößern. Diese Aufgabe wird dadurch gelöst, dass eine stromabwärts der Mischstufe (7) ausgebildete Auslaufstufe (19) fest verbunden, insbesondere einstückig, mit dem Träger (33) der Mischstufe (7) ausgebildet ist (vgl. Fig. 1).

## Beschreibung

Die Erfindung betrifft ein sanitäres Einsetzteil mit einer Zerlegerstufe und einer stromabwärts der Zerlegerstufe ausgebildeten Mischstufe, wobei die Mischstufe eine Anordnung von quer zu einer Hauptströmungsrichtung liegenden Strömungshindernissen hat, wobei die Strömungshindernisse von einem Träger abragen.

Die Erfindung betrifft ein sanitäres Einsetzteil mit einer Zerlegerstufe und einer stromabwärts der Zerlegerstufe ausgebildeten Mischstufe, wobei die Mischstufe eine Anordnung von quer zu einer Hauptströmungsrichtung liegenden Strömungshindernissen hat.

Die Erfindung betrifft zudem eine Verwendung einer Anordnung von Strömungshindernissen, die von einem Träger abragen, zur Ausbildung einer Mischstufe eines sanitären Einsetzteils.

Weiterhin betrifft die Erfindung Verfahren zum Ausbilden eines sanitären Einsetzteils, ein Verfahren zum Einbringen einer Anordnung von Strömungshindernissen in eine Sanitärarmatur, und Verfahren zum Einbringen eines sanitären Einsetzteils in eine Sanitärarmatur.

Ferner betrifft die Erfindung Baureihen von sanitären Einsetzteilen mit wenigstens zwei Varianten von sanitären Einsetzteilen.

Darüber hinaus betrifft die Erfindung eine fluidische Anordnung mit einem Anschlussteil, an dem ein Schlauchanschluss und eine Aufnahme für ein sanitäres Einsetzteil, insbesondere ein hier beschriebenes sanitäres Einsetzteil, und/oder einen Strahlregler, ausgebildet ist, wobei die Aufnahme und der Schlauchanschluss in fluidischer Verbindung stehen.

Ebenso betrifft die Erfindung eine Verwendung eines Anschlussteils einer fluidischen Anordnung zur Zuführung von Luft von außerhalb des Anschlussteils zu einem in eine Aufnahme der fluidischen Anordnung eingesetzten sanitären Einsetzteil.

Ein sanitäres Einsetzteil der hier bezeichneten Art ist beispielsweise als Strahlregler bekannt. Auch die vorgenannte Verwendung einer Anordnung von Strömungshindernissen, die vorgenannten Verfahren und die Baureihe sind bekannt.

Typische sanitäre Einsetzteile weisen beispielsweise ein Vorsatzsieb, eine Reduzierstufe, eine Zerlegerstufe, eine Mischstufe und/oder eine Auslaufstufe als Funktionsstufen auf, die in dieser Reihenfolge fluidisch durchströmt werden oder sein können. Es sind auch sanitäre Einsetzteile bekannt, bei der einzelne oder mehrere dieser Stufen fehlen.

Hierbei kann die Reduzierstufe beispielsweise zur Reduktion eines Durchflusses ausgebildet sein. Beispielsweise kann die Reduzierstufe als Drossel, die eine Reduktion des Durchflusses um einen von einer Druckdifferenz in einem Arbeitsbereich abhängigen Faktor bewirkt, ausgebildet sein. Alternativ kann die Reduzierstufe beispielsweise als ein Mengenregler, der eine Reduktion des Durchflusses auf einen in einem Arbeitsbereich praktisch oder genau druckunabhängigen Durchflusswert bewirkt, ausgebildet sein. Mengenregler weisen häufig einen durch einen Betriebsdruck verformbaren elastischen Regelkörper auf, der druckabhängig einen Flächeninhalt einer Durchflussöffnung verändert.

Eine mögliche Funktion, die mit einer, insbesondere der hier beschriebenen, Zerlegerstufe realisiert werden kann, ist es, Strömungsverhältnisse vor der Zerlegerstufe von Strömungsverhältnissen hinter der Zerlegerstufe fluidisch zu entkoppeln. Eine andere Charakterisierung der Zerlegerstufe kann beispielsweise in einer Zerlegung eines zuströmenden Fluids in eine Vielzahl von Einzelstrahlen bestehen. Die Zerlegerstufe weist hierzu eine Zerlegereinheit auf, die auch als Zerlegerstruktur bezeichnet wird. Die Zerlegerstufe, insbesondere die Zerlegereinheit, kann beispielsweise eine Anordnung von Löchern, aus denen Einzelstrahlen aus der Zerlegereinheit austreten, aufweisen. Die Zerlegerstufe kann beispielsweise als Zerlegerplatte mit der Anordnung von Löchern ausgebildet sein. Weiter kann die Zerlegerstufe eine Anordnung von Zerlegerdüsen aufweisen. Alternativ oder zusätzlich kann die Zerlegerstufe als ein Diffusor oder auf andere Weise ausgebildet sein.

An die Zerlegerstufe kann sich eine Mischstufe anschließen, in der typischerweise Strömungshindernisse ausgebildet sind, um eine gute Durchmischung und Verwirbelung der von der Zerlegerstufe erzeugten Einzelstrahlen zu erreichen. Hierbei kann auch eine Luftansaugung realisiert sein, die sich aufgrund eines Unterdrucks hinter oder an der Zerlegerstufe ergeben kann und die zu einer Erzeugung eines belüfteten Strahls nutzbar ist.

In der Praxis ist es bekannt, Strömungshindernisse in Form von Gittereinsätzen in die Mischstufe einzulegen, die aus unterschiedlichen Materialien gefertigt sein können.

Eine abschließende Auslaufstufe, die beispielsweise als Auslaufstruktur ausgebildet sein kann, kann gleichrichtende Funktionen übernehmen, beispielsweise um einen unidirektional austretenden Strom zu erzeugen. Eine andere Funktion einer Auslaufstufe kann beispielsweise darin gesehen werden, einen fluidisch durchlässigen Abschluss der Mischstufe auszubilden.

Der Erfindung liegt die Aufgabe zu Grunde, eine Herstellung eines sanitären Einsetzteils zu vereinfachen und/oder Einsatzmöglichkeiten eines sanitären Einsetzteils zu vergrößern.

Zur Lösung der genannten Aufgabe schlägt die Erfindung die Gegenstände der unabhängigen Ansprüche vor.

Insbesondere schlägt die Erfindung zur Lösung der genannten Aufgabe die Merkmale von Anspruch 1 vor. Dabei wird zur Lösung der genannten Aufgabe bei einem sanitären Einsetzteil der eingangs beschriebenen Art erfindungsgemäß vorgeschlagen, dass eine stromabwärts der Mischstufe ausgebildete Auslaufstufe fest verbunden, insbesondere einstückig, mit dem Träger der Mischstufe ausgebildet ist.

Die Hauptströmungsrichtung kann insbesondere dadurch gegeben sein, dass eine Strömungsrichtung an jedem Punkt des sanitären Einsetzteils als Ganzes in einem Punkt vektoriell abgetragen wird, wobei sich die Hauptströmungsrichtung als Mittelwert über alle diese Strömungsrichtungen ergeben kann. Häufig ist die Hauptströmungsrichtung entgegengesetzt zu der Richtung, in der das sanitäre Einsetzteil in eine Sanitärarmatur einsetzbar ist.

Eine feste Verbindung zwischen dem Träger und der Auslaufstufe kann insbesondere durch eine formschlüssige, eine kraftschlüssige und/oder eine stoffschlüssige Verbindung zwischen diesen beiden Bauelementen erzielt sein. Bevorzugt kann diese feste Verbindung als unverlierbare Verbindung ausgebildet sein. Zusätzlich oder alternativ kann diese feste Verbindung eine nur geringfügige oder gar keine Spielfreiheit zwischen dem Träger und der Auslaufstufe aufweisen. Eine besonders feste Verbindung zwischen dem Träger und der Auslaufstufe kann durch eine einstückige Ausbildung dieser beiden Bauelemente erzielt werden.

Aufgrund der fest verbundenen, insbesondere einstückigen, Ausbildung des Trägers mit der Auslaufstufe können der Träger mit den Strömungshindernissen und die Auslaufstufe auf einfache Weise gemeinsam in einem Auslaufstück einer Sanitärarmatur angeordnet werden.

Insbesondere können der Träger mit den Strömungshindernissen und die Auslaufstufe entgegen der im bestimmungsgemäßen Betrieb der sanitären Einsetzeinrichtung vorgesehenen Hauptströmungsrichtung durch eine Auslauföffnung einer Sanitärarmatur in diese Sanitärarmatur eingeführt und darin angeordnet werden.

Die Strömungshindernisse können insbesondere geradlinig und/oder stabartig ausgebildet sein. In einer Richtung quer zu der Hauptströmungsrichtung ragen die insbesondere geradlinig und/oder stabartig ausgebildeten Strömungshindernisse bevorzugt nicht über ein Ende der Auslaufstufe hinaus.

In der Praxis kann vorgesehen sein, dass die Auslaufstufe rund ist. Zusätzlich oder alternativ kann die Auslaufstufe als eine runde Auslaufstruktur ausgebildet sein. Eine runde Auslaufstufe weist im bestimmungsgemäßen Gebrauch orthogonal zu der Hauptströmungsrichtung einen runden, insbesondere kreisrunden, äußeren Umfang auf. Beispielsweise kann ein äußerer Umfang der Auslaufstruktur rund sein.

Wen die Auslaufstufe rund und fest, insbesondere einstückig, mit dem Träger verbunden ist, kann die runde Auslaufstufe einfach einsetzbar sein und somit ein in der Praxis beliebter runder Strahl schnell zur Verfügung stehen und/oder angepasst werden.

Alternativ oder zusätzlich können zur Lösung der genannten Aufgabe die Merkmale des nebengeordneten, ebenfalls auf ein sanitäres Einsetzteil bezogenen Anspruchs vorgesehen sein. Dabei wird zur Lösung der genannten Aufgabe bei einem sanitären Einsetzteil mit einer Zerlegerstufe und einer stromabwärts der Zerlegerstufe ausgebildeten Mischstufe, wobei die Mischstufe eine Anordnung von quer zu einer Hauptströmungsrichtung liegenden Strömungshindernissen hat, erfindungsgemäß vorgeschlagen, dass die Strömungshindernisse in wenigstens zwei Etagen an dem Träger angeordnet sind. Von Vorteil ist dabei, dass eine gute Durchmischung nach Art einer Kaskade erreichbar ist, wenn bestimmungsgemäß ein Fluid, insbesondere Wasser, durch das sanitäre Einsetzteil strömt.

Das sanitäre Einsetzteil kann insbesondere ein sanitäres Einsetzteil der eingangs beschriebenen Art und/oder ein sanitäres Einsetzteil der vorstehend beschriebenen Art sein.

Insbesondere können wenigstens zwei der wenigstens zwei Etagen parallel zueinander ausgerichtet sein. Dadurch kann ein Fluid, insbesondere Wasser, besonders homogen beeinflusst und somit ein kontrollierter Strahl ausgebildet werden. Ferner kann dadurch eine kompakte Bauform des sanitären Einsetzteils erzielt werden.

Alternativ oder zusätzlich können zur Lösung der genannten Aufgabe die Merkmale des nebengeordneten, ebenfalls auf ein sanitäres Einsetzteil bezogenen Anspruchs vorgesehen sein. Dabei wird zur Lösung der genannten Aufgabe bei einem sanitären Einsetzteil der eingangs beschriebenen Art oder bei einem sanitären Einsetzteil der vorstehend beschriebenen Art erfindungsgemäß vorgeschlagen, dass sich zwei benachbarte Etagen der wenigstens zwei Etagen in der Hauptströmungsrichtung wenigstens abschnittsweise überlappen. Dadurch ist eine besonders kompakte Bauform des sanitären Einsetzteils erzielbar.

Das sanitäre Einsetzteil kann insbesondere ein sanitäres Einsetzteil der eingangs beschriebenen Art und/oder ein sanitäres Einsetzteil der vorstehend beschriebenen Art sein.

Die Strömungshindernisse einer zweiten der zwei benachbarten Etagen können, insbesondere hierbei, lateral versetzt zu den Strömungshindernissen einer ersten der zwei benachbarten Etagen angeordnet sein. Insbesondere können die Strömungshindernisse der zweiten der zwei benachbarten Etagen zumindest mit einem Abschnitt in einem Freiraum zwischen zwei benachbarten Strömungshindernissen der ersten der zwei benachbarten Etagen angeordnet sein. Die Etagen können, insbesondere somit, teilweise ineinander verschachtelt angeordnet sein.

Weiter kann in der Praxis vorgesehen sein, dass die Strömungshindernisse in wenigstens einer Etage parallel zueinander ausgerichtet sind. Insbesondere können die Strömungshindernisse in wenigstens einer der wenigstens zwei Etagen parallel zueinander ausgerichtet sein. Die parallele Ausrichtung der Strömungshindernisse in der Etage oder in wenigstens einer der Etagen erfordert nicht, dass sämtliche Strömungshindernisse dieser Etage parallel zueinander angeordnet sind, auch wenn dies in der Praxis realisiert sein kann. Es ist auch möglich, dass die Etage oder wenigstens eine der Etagen eine Mehrzahl von Bereichen mit Strömungshindernissen aufweist, wobei die in einem der Bereiche enthaltenen Strömungshindernisse parallel zueinander angeordnet sein können. Wenn eine Mehrzahl von Etagen vorgesehen ist, kann die hier beschriebene parallele Anordnung in jeder dieser Etage ausgebildet sein. Durch die parallele Ausrichtung zueinander, kann eine besonders gute Durchmischung eines bestimmungsgemäß durch das sanitäre Einsetzteil fließenden Fluids und/oder eine kompakte Bauform erzielt werden.

Alternativ oder zusätzlich können zur Lösung der genannten Aufgabe die Merkmale des weiteren nebengeordneten, ebenfalls auf ein sanitäres Einsetzteil bezogenen Anspruchs vorgesehen sein. Dabei wird zur Lösung der genannten Aufgabe bei einem sanitären Einsetzteil mit einer Zerlegerstufe und einer stromabwärts der Zerlegerstufe ausgebildeten Mischstufe, wobei die Mischstufe eine Anordnung von quer zu einer Hauptströmungsrichtung liegenden Strömungshindernissen hat, erfindungsgemäß vorgeschlagen, dass die Strömungshindernisse in wenigstens einer Etage angeordnet sind, wobei wenigstens eine der wenigstens einen Etage wenigstens zwei Bereiche aufweist, wobei sich eine Ausrichtung der Strömungshindernisse in wenigstens zwei der wenigstens zwei Bereiche voneinander unterscheidet. Mit anderen Worten ausgedrückt, können in mindestens einer der hier beschriebenen Etagen zwei oder mehr Bereiche mit über die Bereiche unterschiedlich ausgerichteten Strömungshindernissen enthalten sein, wobei die unterschiedliche Ausrichtung der Strömungshindernisse durch eine Richtung bestimmt sein kann, in welcher die Strömungshindernisse von dem Träger hervorragen.

Die wenigstens zwei Bereiche einer Etage können beispielsweise in dieser Etage nebeneinander angrenzend ausgebildet sein. Insbesondere können die Strömungshindernisse in jedem dieser Bereiche parallel zueinander ausgerichtet sein.

Wie beschrieben, können die Strömungshindernisse in den wenigstens zwei Etagen angeordnet sein. In diesem Fall kann die hier beschriebene Ausrichtung der Strömungshindernisse in den wenigstens zwei Bereichen in wenigstens einer, oder wenigstens zwei der wenigstens zwei Etagen ausgebildet sein.

Durch die Ausbildung der Bereiche in mindestens einer Etage, insbesondere in Kombination mit der Ausbildung mindestens einer weiteren Etage von Strömungshindernissen, können die Strömungshindernisse besonders gut verteilt in einem Strömungsquerschnitt der Mischstufe angeordnet sein. Somit kann eine Strömung in der Mischstufe besonders gut durchmischt werden, insbesondere ohne dass die Strömung ungehindert tief in die Mischstufe eindringen kann.

Wenn wenigstens eine Etage, insbesondere wenigstens eine der hier beschriebenen wenigstens zwei Etagen, die beschriebenen wenigstens zwei Bereiche aufweist, kann in der Praxis vorgesehen sein, dass die Strömungshindernisse in einem zweiten Bereich der wenigstens zwei Bereiche quer zu den Strömungshindernissen in einem ersten Bereich der wenigstens zwei Bereiche ausgerichtet sind. Es ist auch möglich, dass drei oder mehr Bereiche vorgesehen sind, wobei die Strömungshindernisse in dem zweiten Bereich und dem dritten Bereich quer zu den Strömungshindernissen in dem ersten Bereich ausgerichtet sein können. Aufgrund der queren Ausrichtung der Strömungshindernisse können diese besonders effizient in dem Strömungsquerschnitt der Mischstufe verteilt angeordnet sein.

Insbesondere können die Strömungshindernisse in dem zweiten Bereich, und gegebenenfalls dem dritten Bereich, orthogonal zu den Strömungshindernissen in dem ersten Bereich ausgerichtet sein. Eine orthogonale Ausrichtung erzielt dabei einen hervorragenden Kompromiss aus effizienter Verteilung der Strömungshindernisse und hervorragender Herstellbarkeit des Trägers mit den Strömungshindernissen und gegebenenfalls mit der Auslaufstufe.

In der Praxis kann zusätzlich oder alternativ vorgesehen sein, dass eine Ausrichtung der Strömungshindernisse, insbesondere die hier beschriebene Ausrichtung der Strömungshindernisse, zwischen zwei der wenigstens zwei beschriebenen Etagen einen Winkel einschließt. Mit anderen Worten ausgedrückt, können die Strömungshindernisse dieser zwei Etagen in Bezug auf eine Längsachse, die parallel zur Hauptströmungsrichtung ausgerichtet sein kann, gegeneinander verdreht ausgerichtet sein. Insbesondere kann die Ausrichtung der Strömungshindernisse von zwei benachbarten Etagen einen Winkel einschließen. Zusätzlich oder alternativ kann der Winkel 90° betragen, so dass die Strömungshindernisse in den beiden Etagen orthogonal zueinander verdreht sein können. Der vorstehend beschriebene Winkel kann insbesondere zwischen den Strömungshindernissen zweier Etagen mit jeweils parallel ausgerichteten Strömungshindernissen eingeschlossen sein.

Insbesondere wenn die sanitäre Einsetzeinheit die wenigstens zwei Etagen aufweist und wenigstens eine dieser Etagen die zwei Bereiche aufweist, kann zusätzlich oder alternativ vorgesehen sein, dass eine Ausrichtung der Strömungshindernisse, insbesondere die hier beschriebene Ausrichtung der Strömungshindernisse, zwischen zwei Bereichen der wenigstens zwei Etagen einen Winkel einschließt. Mit anderen Worten ausgedrückt, können die Strömungshindernisse eines Bereichs einer ersten der zwei Etagen in Bezug auf eine Längsachse gegen die Strömungshindernisse eines Bereichs einer zweiten der zwei Etagen verdreht ausgerichtet sein. Insbesondere kann die Ausrichtung der Strömungshindernisse von zwei benachbarten Bereichen einen Winkel einschließen. Zusätzlich oder alternativ kann der Winkel 90° betragen, so dass die Strömungshindernisse in den beiden Bereichen orthogonal zueinander verdreht sein können.

In der Praxis kann weiter vorgesehen sein, dass die Zerlegerstufe einstückig mit dem Träger der Mischstufe ausgebildet ist. Dadurch ist es möglich, dass die Zerlegerstufe, der Träger mit den Strömungshindernissen und die Auslaufstufe auf einfache Weise gemeinsam in einem Auslaufstück einer Sanitärarmatur angeordnet werden. Zudem kann dadurch bereits in der Herstellung des sanitären Einsetzteils eine besonders geeignete Ausrichtung der Strömungshindernisse in Bezug auf die Zerlegerstufe vorbestimmt sein, insbesondere eine Ausrichtung, bei welcher die Strömungshindernisse parallel zu den beschriebenen Auslaufstrukturen der Zerlegerstufe angeordnet sind.

Alternativ kann in der Praxis vorgesehen sein, dass der Träger über eine Verbindung mit der Zerlegerstufe verbindbar ist. Die Verbindung kann kraftschlüssig und/oder formschlüssig ausgebildet sein. Insbesondere kann die Verbindung unverlierbar, beispielsweise verrastend oder verschnappend, ausgebildet sein. Bedarfsweise kann auch vorgesehen sein, dass der Träger lösbar mit der Zerlegerstufe verbindbar ist.

Wenn der Träger mit der Zerlegerstufe verbindbar ist, ist es möglich, unterschiedliche Varianten von Zerlegerstufen mit unterschiedlichen Varianten von Trägern, unterschiedlichen Varianten von Strömungshindernissen und/oder unterschiedlichen Varianten von Auslaufstufen flexibel und einfach zu kombinieren. Von Vorteil ist weiter, dass der Träger mit den Strömungshindernissen getrennt von der Zerlegerstufe fertigbar ist. Dies kann eine Werkzeuggestaltung für eine Spritzgussherstellung vereinfachen. Bei einer lösbaren Verbindung kann die vorgenannte Kombination nachträglich verändert werden, so dass auf geänderte Anforderungen reagiert werden kann und gleichzeitig möglichst wenig Abfall erzeugt wird. Bei einer unlösbaren Verbindung ist vorteilhaft, dass ein insbesondere unerwünschtes Lösen oder späteres Austauschen von Bestandteilen der Kombination verhindert werden kann.

Die Verbindung kann eine symmetriebrechende Schnittstelle haben, insbesondere wobei die Schnittstelle eine Ausrichtung der Strömungshindernisse relativ zu der Zerlegerstufe in Bezug auf Drehungen um eine Längsachse definiert. Somit ist auf einfache Weise ein Ausrichten der Strömungshindernisse auf ein Muster oder eine Anordnung von Löchern in der Zerlegerstufe erreichbar, ohne dass eine Nachkontrolle erforderlich ist oder dass ein erhöhter Aufwand bei der Montage getrieben werden muss. Es lässt sich somit einfach erreichen, dass sich die Zerlegerdüsen und die Strömungshindernisse selbsttätig finden bzw. dass die Zerlegerdüsen und die Strömungshindernisse präzise zueinander ausgerichtet sind.

Insbesondere kann die beispielsweise als Zerlegerplatte oder Diffusor ausgebildete Zerlegerstufe eine Aussparung aufweisen und der Träger kann einen mit der Aussparung geometrisch korrespondierenden, insbesondere mindestens abschnittsweise geometrisch komplementären, Vorsprung aufweisen. Die Aussparung kann insbesondere in einem Zentrum der Zerlegerstufe ausgebildet sein. Zusätzlich oder alternativ kann, wenn die Zerlegerstufe bestimmungsgemäß in einer Sanitärarmatur angeordnet ist, die Aussparung in einer Orientierung parallel zu der Hauptströmungsrichtung eingreifbar und/oder durchgreifbar sein. Dadurch kann der Vorsprung des Trägers besonders einfach in die Aussparung einführbar sein, insbesondere wenn die Zerlegerstufe bereits in einer Sanitärarmatur angeordnet ist, nämlich indem der Träger entgegen der Hauptströmungsrichtung mit dem Vorsprung in die Aussparung bewegt wird. Der mit der Aussparung korrespondierende Vorsprung kann beispielsweise an einer bestimmungsgemäßen Zuströmseite des Trägers und/oder der Mischstufe ausgebildet sein. Zusätzlich oder alternativ kann die Aussparung in einem Zentrum der Mischstufe ausgebildet sein. Dadurch kann der Vorsprung des Trägers ebenfalls auf einfache Weise in die Aussparung einführbar sein.

Ein Querschnitt des Vorsprungs und ein Querschnitt der damit korrespondierenden Aussparung, können rotations-unsymmetrisch, ausgebildet sein, um die symmetriebrechende Schnittstelle auszubilden.

Der Vorsprung und/oder die Aussparung kann/können weiter zusätzlich oder alternativ Halteelemente, beispielsweise Rastnasen aufweisen. Die Rastnasen können einen Absatz hintergreifen und somit eine feste Steckverbindung zwischen der Zerlegerstufe und dem Träger mit den Strömungshindernissen ermöglichen.

In der Praxis kann weiter vorgesehen sein, dass die Auslaufstufe von der Zerlegerstufe getragen wird. Das Tragen der Auslaufstufe kann beispielsweise dadurch realisiert sein, dass die Auslaufstufe mittels des Trägers einstückig mit der Zerlegerstufe ausgebildet ist. Alternativ kann das Tragen der Auslaufstufe dadurch realisiert sein, dass die Auslaufstufe mittels des Trägers mit der Zerlegerstufe verbunden ist. Die Auslaufstufe kann davon abgesehen im Übrigen unbefestigt sein. Mit anderen Worten ausgedrückt, kann die Auslaufstufe, abgesehen von der Anbindung mittels des Trägers, in einer bestimmungsgemäßen Positionierung in einer Sanitärarmatur frei schweben. Insbesondere kann die Auslaufstufe einen freien, d.h**.** nicht an einem weiteren Bauelement fixierten, äußeren Umfangsrand aufweisen. Die Geometrie der Auslaufstufe kann daher, insbesondere an dem Umfangsrand, flexibel gestaltbar sein. Mit anderen Worten ausgedrückt, kann die äußere Kontur der Auslaufstufe unabhängig von einer inneren Kontur eines die Auslaufstufe umgebenden Gehäuses und/oder von einer inneren Kontur eines das sanitäre Einsetzteil umgebenden Elements, beispielsweise eines Mundstücks, ausgebildet sein.

Zusätzlich oder alternativ kann in der Praxis vorgesehen sein, dass die Strömungshindernisse auf Positionen von Löchern der Zerlegerstufe für ein durchtretendes Fluid zwangsausgerichtet sind. Insbesondere können die die Strömungshindernisse auf Positionen von Zerlegerdüsen der Zerlegerstufe zwangsausgerichtet sein. Eine insbesondere somit reproduzierbare Ausrichtung der Löcher, aus denen die Einzelstrahlen der Zerlegerstufe austreten, relativ zu einer Orientierung der Strömungshindernisse kann für eine gleichbleibende Qualität einer Strahlerzeugung über viele Strahlregler hinweg vorteilhaft sein. Die Zwangsausrichtung kann hierbei den Freiheitsgrad eliminieren, der sich bei der aus dem Stand der Technik bekannten Verwendung von Einlegeteilen als Strömungshindernisse normalerweise ergibt. Zusätzliche Ausrichtungshilfen, wie sie in Form von Führungsnuten oder Führungsrippen oder sonstigen Formgebungen an Einlegeteilen bekannt sind, sind verzichtbar. Dies kann auch eine weitestgehend automatisierte Fertigung erleichtern.

Insbesondere wenn der Träger mit der Zerlegerstufe verbindbar ist, kann die Verbindung zum Erzielen der Zwangsausrichtung derart ausgebildet sein, dass die Anordnung der Strömungshindernisse in einer einzigen vorbestimmten Orientierung oder in zwei vorbestimmten Orientierungen anordbar ist, in welcher die Strömungshindernisse auf die Positionen der Löcher der Zerlegerstufe zwangsausgerichtet sind. Insbesondere können die Form der beschriebenen Aussparung der Zerlegerstufe und die Form des damit korrespondierenden Vorsprungs des Trägers dementsprechend ausgebildet sein, beispielsweise die symmetriebrechende Schnittstelle mit einer vorbestimmten Ausrichtung haben.

Wie erwähnt, kann die Zerlegerstufe als eine Zerlegerplatte ausgebildet sein. Eine hieraus resultierende ebene Anordnung der Löcher lässt sich besonders einfach auf die Strömungshindernisse ausrichten.

Günstig kann es ferner sein, wenn eine Anordnung der Löcher der Zerlegerstufe in der Hauptströmungsrichtung deckungsgleich zu einer Form der Strömungshindernisse ausgebildet ist. Somit lassen sich die Löcher einfach durch nachfolgende Strömungshindernisse abdecken.

Zusätzlich oder alternativ kann vorgesehen sein, dass zumindest einige der Strömungshindernisse, insbesondere die Strömungshindernisse, mittig auf Positionen von Löchern der Zerlegerstufe für ein durchtretendes Fluid zwangsausgerichtet sind. Beispielsweise kann zu jedem Loch der Zerlegereinheit ein Strömungshindernis so zwangsausgerichtet sein, dass das durch ein Loch bestimmungsgemäß hindurchtretende Fluid, beispielsweise Wasser, mittig auf das Strömungshindernis auftrifft. Ein tiefes Eindringen der austretenden Einzelstrahlen in den Mischraum hinein ist somit vermeidbar.

Die erwähnten Löcher können jeweils als ein Austritt von Zerlegerdüsen der Zerlegerstufe ausgebildet sein. Somit sind auf einfache Weise Ausströmungsrichtungen der Einzelstrahlen vorgebbar, wodurch eine Ausrichtung noch besser realisierbar ist.

Insbesondere können die Löcher der Zerlegerstufe in mindestens einer Reihe angeordnet sein. In diesem Fall kann insbesondere zu jeder Reihe von Löchern, insbesondere zu jeder Reihe von Zerlegerdüsen, ein Strömungshindernis so zwangsausgerichtet sein, dass das durch die Löcher bestimmungsgemäß durchtretende Fluid auf das Strömungshindernis auftrifft. Ein Strömungshindernis oder mehrere der Strömungshindernisse der Mischstufe können beispielsweise parallel zu und bevorzugt in der Hauptströmungsrichtung unter der einer der mindestens einen Reihe insbesondere mittig angeordnet sein. Dadurch ergibt sich ebenfalls der beschriebene Vorteil, dass ein tiefes Eindringen der austretenden Einzelstrahlen in den Mischraum hinein vermeidbar ist. Zu diesem Zweck kann, insbesondere wenn der Träger mit der Zerlegerstufe verbindbar ist, die Schnittstelle derart ausgebildet sein, dass die Anordnung der Strömungshindernisse in einer einzigen vorbestimmten Orientierung oder in zwei vorbestimmten Orientierungen anordbar ist, in welcher zumindest eins der Strömungshindernisse unter und parallel zu einer der mindestens einen Reihe der Löcher angeordnet ist.

Zusätzlich oder alternativ kann vorgesehen sein, dass zu jedem Loch der Zerlegerstufe ein Strömungshindernis, insbesondere in einer obersten Etage, so zwangsausgerichtet ist, dass das aus dem Loch austretende Wasser auf das Strömungshindernis bevorzugt mittig auftrifft.

In der Praxis kann weiter vorgesehen sein, dass die Mischstufe von einem hülsenförmigen Gehäuseteil seitlich umschlossen ist. Dies kann beispielsweise auf einer gesamten Erstreckung zwischen der Zerlegerstufe und der Auslaufstufe, insbesondere einer Auslaufstruktur, gegeben sein. Somit kann beispielsweise ein Innenraum der Mischstufe, also insbesondere ein die Strömungshindernisse aufnehmender Raum oder ein die Strömungshindernisse aufnehmendes Raumsystem, durch die Zerlegerstufe nach stromaufwärts, durch die runde Auslaufstufe nach stromabwärts und durch das hülsenförmige Gehäuseteil seitwärts abgeschlossen oder abgegrenzt sein. Dies ermöglicht ein kompaktes oder zumindest abgeschlossene Einsetzteil.

Das hülsenförmige Gehäuseteil kann geometrisch auf die runde Auslaufstufe abgestimmt sein, insbesondere derart, dass eine und insbesondere die hier beschriebene äußere Kontur der Auslaufstufe an einer und insbesondere der hier beschriebenen inneren Kontur des Gehäuseteils angrenzt. Die geometrische Abstimmung kann zusätzlich oder alternativ derart ausgebildet sein, dass ein umlaufendes Spaltmaß zwischen der Auslaufstufe und dem Gehäuseteil im Wesentlichen gleichbleibend ist. Somit kann der Träger mit den Strömungshindernissen und der Auslaufstufe besonders einfach und/oder passgenau in das Gehäuseteil einsetzbar sein und es kann ein definierter Strahl abgegeben werden.

Zusätzlich oder alternativ kann die Zerlegerstufe von dem Gehäuseteil seitlich umschlossen sein.

In der Praxis kann das Gehäuseteil über eine Zerlegerstufen-Verbindung mit der Zerlegerstufe vorzugsweise fest verbindbar sein. Die Zerlegerstufen-Verbindung kann kraftschlüssig und/oder formschlüssig ausgebildet sein. Insbesondere kann die vorzugsweise feste Zerlegerstufen-Verbindung unverlierbar ausgebildet sein. Die feste Verbindung mit der Zerlegerstufen-Verbindung kann insbesondere ausschließlich zerstörend lösbar sein. Bedarfsweise kann auch vorgesehen sein, dass die Zerlegerstufe lösbar mit dem Gehäuseteil verbindbar ist.

Wenn die Zerlegerstufe mit dem Gehäuseteil verbindbar ist, ist es möglich, unterschiedliche Varianten von Gehäuseteilen mit unterschiedlichen Varianten von Zerlegerstufen zu kombinieren. Wenn zusätzlich die Zerlegerstufe und der Träger miteinander verbindbar sind, wie beschrieben, ist es zudem möglich, unterschiedliche Varianten von Gehäuseteilen mit unterschiedlichen Varianten von Zerlegerstufen und mit unterschiedlichen Varianten von Strömungshindernissen und/oder unterschiedlichen Varianten von Auslaufstufen flexibel und einfach zu kombinieren. Von Vorteil ist weiter, dass die Zerlegerstufe getrennt von dem Gehäuseteil fertigbar ist. Dies kann eine Werkzeuggestaltung für eine Spritzgussherstellung vereinfachen. Bei einer lösbaren Zerlegerstufen-Verbindung kann die vorgenannte Kombination nachträglich verändert werden, so dass auf geänderte Anforderungen reagiert werden kann und gleichzeitig möglichst wenig Abfall erzeugt wird. Bei einer unlösbaren Zerlegerstufen-Verbindung ist vorteilhaft, dass ein insbesondere unerwünschtes Lösen oder späteres Austauschen von Bestandteilen der Kombination verhindert werden kann.

Wenn die Zerlegerstufen-Verbindung als unverlierbare Verbindung ausgebildet ist, kann die Zerlegerstufen-Verbindung insbesondere eine Rastverbindung und/oder eine Schnapp-Verbindung sein. Insbesondere kann das Gehäuseteil mindestens einen nach innen in einen Innenraum, insbesondere den beschriebenen Innenraum der Mischstufe, hervorragenden Haltevorsprung aufweisen. Die Zerlegerstufe kann dann in der Hauptströmungsrichtung auf einer Seite des Haltevorsprungs aufliegen. Die Zerlegerstufe kann von einer Zuströmseite des Gehäuseteils auf diese Seite aufgelegt werden. Alternativ kann die Zerlegerstufe von einer Abströmseite in das Gehäuseteil eingeführt und an dem mindestens einen Haltevorsprung vorbeibewegt werden. Bei der zuletzt genannten Alternative kann die Zerlegerstufe, wenn sie an dem mindestens einen Haltevorsprung vorbeibewegt wird, zumindest abschnittsweise elastisch verformt werden und zuströmseitig des mindestens Haltevorsprungs elastisch in die ursprüngliche Form zurückfedern. Zu diesem Zweck kann der mindestens eine Haltevorsprung auf der Abströmseite keilförmig, d.h. mit einer in der Einsetzrichtung nach innen ansteigender Wandung, ausgebildet sein. Die Zerlegerstufe kann einen insbesondere umlaufend ausgebildeten elastischen Kranz aufweisen. Insbesondere kann ein an der Innenseite des Gehäuseteils umlaufender Haltevorsprung ausgebildet sein. Aufgrund des umlaufenden Kranzes und/oder des umlaufenden Haltevorsprungs kann eine besonders sichere Verbindung der Zerlegerstufe mit dem Gehäuseteils erzielt werden.

Für eine Abdichtung der mit dem Gehäuseteil verbindbaren Zerlegerstufe gegenüber der Mischstufe kann ein insbesondere zuströmseitiger Spalt zwischen dem Gehäuseteil und der Zerlegerstufe mit einem Dichtelement, insbesondere einer Dichtung, bevorzugt einem Dichtring, abgedichtet sein. Das Dichtelement kann insbesondere in dem Gehäuseteil eingeklemmt sein und/oder auf der Zerlegerstufe aufliegen. Dadurch wird das Dichtelement hervorragend in der bestimmungsgemäßen gehalten.

Alternativ zu der verbindbaren Ausbildung des Gehäuseteils mit der Zerlegerstufe kann das Gehäuseteil in der Praxis einstückig mit der Zerlegerstufe ausgebildet sein. Dadurch ist es möglich, die Zerlegerstufe und das Gehäuseteil auf einfache Weise gemeinsam beispielsweise in einem Auslaufstück einer Sanitärarmatur oder in einem Mundstück anzuordnen.

Wenn das Gehäuseteil einstückig mit der Zerlegerstufe ausgebildet ist und zudem die Zerlegerstufe einstückig mit dem Träger ausgebildet ist, ist es möglich, dass die Zerlegerstufe, das Gehäuseteil, der Träger mit den Strömungshindernissen und die Auslaufstufe auf einfache Weise gemeinsam in einem Auslaufstück einer Sanitärarmatur angeordnet werden. Dadurch kann zumindest ein Hauptelement des sanitären Einsetzteils aus einem einzigen Stück gebildet sein, welches besonders stabil und einfach einsetzbar ist.

Wenn alternativ das Gehäuseteil einstückig mit der Zerlegerstufe ausgebildet ist und der Träger mit der Zerlegerstufe verbindbar ausgebildet ist, ist es möglich, dass zunächst die Zerlegerstufe und das Gehäuseteil auf einfache Weise gemeinsam in einem Auslaufstück einer Sanitärarmatur angeordnet werden und anschließend der Träger mit den Strömungshindernissen und die Auslaufstufe auf einfache Weise gemeinsam mit der Zerlegerstufe verbunden und in der Sanitärarmatur angeordnet werden.

Das Gehäuseteil kann außenseitig einen vorzugsweise umlaufenden Haltevorsprung aufweisen, der mit einem Anschlussteil und/oder einem Mundstück greifbar ist. Alternativ oder zusätzlich kann das Gehäuseteil außenseitig ein Gewinde aufweisen, mit dem es in eine Sanitärarmatur einschraubbar ist. Das Gehäuseteil kann beispielsweise aus Kunststoff gefertigt sein. Das Gehäuseteil kann beispielsweise die Mischstufe von einem Luftansaugraum, über den Luft zuführbar ist, trennen.

Alternativ oder zusätzlich können zur Lösung der genannten Aufgabe die Merkmale des weiteren nebengeordneten, ebenfalls auf ein sanitäres Einsetzteil bezogenen Anspruchs vorgesehen sein. Dabei wird zur Lösung der genannten Aufgabe bei einem sanitären Einsetzteil der eingangs beschriebenen Art oder bei einem sanitären Einsetzteil der vorstehend beschriebenen Art erfindungsgemäß vorgeschlagen, dass mindestens ein in die Mischstufe führender Belüftungsgang ausgebildet ist. Somit kann Luft zu der Mischstufe geführt werden, um einen belüfteten Strahl zu erzeugen. Der Belüftungsgang kann insbesondere ausgebildet sein, wenn das sanitäre Einsetzteil ein die Mischstufe seitlich umschließendes Gehäuseteil, insbesondere das beschriebene Gehäuseteil, aufweist. Der Belüftungsgang kann insbesondere durch das Gehäuseteil hindurchführen und/oder an einem Rand des Gehäuseteils vorbeiführen.

Der Belüftungsgang kann über einen Lufteinlass nach außen, insbesondere in eine das sanitäre Einsetzteil umgebende Umgebung, münden. Somit ist auf einfache Weise Luft von außen in die Mischstufe führbar.

In der Praxis kann vorgesehen sein, dass der Belüftungsgang zumindest abschnittsweise von mindestens einer Belüftungsöffnung gebildet ist. Die mindestens eine Belüftungsöffnung kann insbesondere in dem Gehäuseteil ausgebildet sein.

Somit kann der Mischstufe Luft direkt zugeführt werden. Die mindestens eine Belüftungsöffnung kann sich insbesondere in einer Umfangsrichtung des sanitären Einsetzteils erstreckten, so dass die Luft der Mischstufe entlang dieser Erstreckung verteilt direkt zuführbar ist. Zusätzlich oder alternativ kann eine Mehrzahl von Belüftungsöffnungen in dem Gehäuseteil ausgebildet sein. Hierdurch kann die direkte Zuführung der Luft weiter verteilt und somit verbessert werden.

Wenn das sanitäre Einsetzteil die Belüftungsöffnung aufweist, kann in der Praxis vorgesehen sein, dass die mindestens eine Belüftungsöffnung zuströmseitig einer Etage, in welcher die Strömungshindernisse angeordnet sind, insbesondere einer zuströmseitig ersten Etage der beschriebenen wenigstens zwei Etagen, angeordnet ist. Dadurch kann eine besonders effektive Durchmischung eines zuströmenden Fluids, insbesondere Wasser, mit durch die mindestens eine Belüftungsöffnung einströmende Luft erzielt werden, ohne dass das Fluid, insbesondere Wasser, durch die Belüftungsöffnungen ungewollt austritt.

Insbesondere kann dabei eine Positionierung der Belüftungsöffnung mindestens eines der folgenden Kriterien erfüllen:
- ein Abstand zwischen der Belüftungsöffnung (24) und der zuströmseitig ersten Etage (38) beträgt mindestens 0,3 mm, bevorzugt mindestens 0,5 mm;
- der Abstand zwischen der Belüftungsöffnung (24) und der zuströmseitig ersten Etage (38) entspricht mindestens einem Viertel des Abstandes von der Zerlegerstufe (6) zu dieser Etage (38);
- der Abstand zwischen einem abströmseitigen Ende der Belüftungsöffnung (24) und der Zerlegerstufe (6) entspricht mindestens einem Abstand von einem quer, insbesondere orthogonal, zur Hauptströmungsrichtung (25) außenliegenden Loch (27) der Zerlegerstufe (6) zu einem Rand der Zerlegerstufe (6).In Abhängigkeit von der Größe des sanitären Einsetzteils und der jeweiligen Verwendungsumstände kann mit den vorgenannten Kriterien erreicht werden, dass das Fluid, insbesondere das Wasser, nicht oder nur begrenzt aus der mindestens einen Belüftungsöffnung herausspritzt, wenn das Fluid auf die Strömungshindernisse auftrifft, und/oder dass das das Fluid, insbesondere das Wasser, nicht oder nur begrenzt aus der mindestens einen Belüftungsöffnung herausläuft, wenn das sanitäre Einsetzteil im Betrieb geneigt ausgerichtet ist und der Fluiddruck, insbesondere der Wasserdruck, gering ist.

Der Belüftungsgang kann weiter zusätzlich oder alternativ zumindest abschnittsweise von einem Ringraum ausgebildet sein, der insbesondere durch den Lufteinlass fluidal mit einer Umgebung des sanitären Einsetzteils verbunden ist und insbesondere in der Mischstufe umlaufend ausgebildet sein kann. Durch den Ringraum kann Luft hervorragend verteilt in der Mischstufe transportiert werden.

In der Praxis kann zusätzlich oder alternativ vorgesehen sein, dass an einer der Mischstufe zugewandten Abströmseite der insbesondere als Zerlegerplatte ausgebildeten Zerlegerstufe wenigstens ein Luftkanal ausgeformt ist, der einen Abschnitt des Belüftungsgangs ausbildet.

Der Belüftungsgang kann dann zusätzlich oder alternativ zumindest abschnittsweise von dem wenigstens einen Luftkanal ausgebildet werden.

Es hat sich gezeigt, dass die Ausbildung eines Luftkanals an der Zerlegerstufe eine platzsparende Ausbildung des sanitären Einsetzteils ermöglicht, weil dann der Belüftungsgang zumindest teilweise im Material der Zerlegerstufe ausbildbar ist.

Die Ausformung des Luftkanals an der Zerlegerstufe kann beispielsweise dadurch realisiert sein, dass ein (bevorzugt ebener oder regelmäßiger) Grundkörper mit einer dreidimensionalen Struktur so abgeändert gestaltet ist, dass Luftkanäle gebildet sind. Beispielsweise kann ein Luftkanal durch eine Vertiefung oder durch begrenzende Rippen ausgebildet sein. Bevorzugt ist der Luftkanal einseitig offen ausgebildet.

Der mindestens eine Luftkanal kann zusätzlich oder alternativ längs, insbesondere parallel zu, der mindestens einen Reihe von Löchern der Zerlegerstufe ausgebildet sein. Insbesondere können in einer gemeinsamen Reihe angeordnete Löcher der Zerlegerstufe in einem der mindestens einen Luftkanäle münden. Die Reihe dieser Löcher kann entlang des Luftkanals, insbesondere entlang eines Grundes eines als Vertiefung ausgebildeten Luftkanals, aufgereiht sein. In diesem Fall können, wenn die Löcher der Zerlegerstufe in mehreren Reihen angeordnet sind, die Reihen von in der Zerlegerstufe ausgebildeten Wandungen getrennt sein. Diese Wandungen können beispielsweise als Rippen, insbesondere die erwähnten Rippen, ausgebildet sein.

Aufgrund der Anordnung der Löcher in dem Luftkanal oder den Luftkanälen können aus den Löchern austretende Wasserstrahlen hervorragend auf die in der bestimmungsgemäßen Hauptströmungsrichtung unter den Vertiefungen angeordneten Strömungshindernisse geführt und gleichzeitig hervorragend belüftet werden. Eine besonders gute Belüftung kann erzielt werden, wenn der Luftkanal bzw. die Luftkanäle von einem äußeren Umfang der Zerlegerstufe durchgehend, insbesondere mit unveränderlichem Querschnitt, bis zu einem Mittelpunkt oder einer Mittellinie der Abströmseite der Zerlegerstufe ausgebildet sind. Zusätzlich oder alternativ kann der Luftkanal bzw. können die Luftkanäle von dem äußeren Umfang der Zerlegerstufe bis zu dem mit der Zerlegerstufe verbundenen oder einstückig damit ausgebildeten Träger ausgebildet sein.

Wie erwähnt, kann die Zerlegerstufe als eine Zerlegerplatte mit einer Anordnung von Löchern oder Zerlegerdüsen ausgebildet sein. Somit lässt sich eine typischerweise eben ausgebildete Unterseite der Zerlegerstufe für die Ausbildung des mindestens einen Luftkanals in der beschriebenen Art nutzen. Da Zerlegerplatten auch bei niedrigen Betriebsdrücken eingesetzt werden, sind hier die erfindungsgemäßen Vorteile besonders gut nutzbar.

Bevorzugt ist der Belüftungsgang derart ausgebildet, dass die Luft von dem Lufteinlass durch den Ringraum, dann durch die mindestens eine Belüftungsöffnung und dann in die Mischstufe strömt. Dadurch ist eine kompakte Bauform mit hervorragender Belüftung erzielbar.

Alternativ oder zusätzlich können zur Lösung der genannten Aufgabe die Merkmale des weiteren nebengeordneten, ebenfalls auf ein sanitäres Einsetzteil bezogenen Anspruchs vorgesehen sein. Dabei wird zur Lösung der genannten Aufgabe bei einem sanitären Einsetzteil der eingangs beschriebenen Art oder bei einem sanitären Einsetzteil der vorstehend beschriebenen Art erfindungsgemäß vorgeschlagen, dass keine Mittel für eine Belüftung ausgebildet sind. In Abgrenzung zu dem hier beschriebenen sanitären Einsetzteil zur Erzeugung eines belüfteten Strahls kann somit ein sanitäres Einsetzteil bereitgestellt werden, mit dem ein unbelüfteter Strahl erzeugbar ist.

In der Praxis kann vorgesehen sein, dass die Mischstufe wenigstens zwei Teilräume hat, die durch den Träger getrennt sind, wobei der Träger wenigstens eine die wenigstens zwei Teilräume fluidisch verbindende Druckausgleichsaussparung aufweist.

Der Träger kann insbesondere in einer Ebene mit der beschriebenen Mittellinie der Abströmseite der Zerlegerstufe angeordnet sein. Die zwei Teilräume können somit im Wesentlichen gleichgroß und bevorzugt symmetrisch sein.

Durch die wenigstens eine Druckausgleichsaussparung ist ein Druckausgleich zwischen den Teilräumen möglich. Somit kann eine Beeinträchtigung des Strahlquerschnitts durch den Träger zumindest teilweise oder vollständig kompensierbar sein. Ohne die Druckausgleichsaussparung kann die Beeinträchtigung insbesondere darin bestehen, dass ein Bruch einer Symmetrie durch einen beispielsweise flächenartig ausgebildeten Träger zur Ausbildung einer Vorzugsrichtung im Strömungsquerschnitt führt, durch den der Strahlquerschnitt von dem Querschnitt der Mischstufe oder der Querschnittsform der Mischstufe unerwünscht abweicht.

Die Druckausgleichsaussparungen sind bei dem hier beschriebenen sanitären Einsetzteil mit runder Auslaufstufe besonders vorteilhaft, weil Abweichungen von einem runden Querschnitt eines abgegebenen Wasserstrahls besonders auffällig sind und aufgrund der Druckausgleichsaussparungen ein möglichst runder Strahlquerschnitt eines bestimmungsgemäß abgegebenen Wasserstrahls herstellbar ist.

Die Druckausgleichsaussparung kann beispielsweise wenigstens zwei Fluidwege zwischen den Teilräumen definieren. Dies ermöglicht es, Kreisströmungen auszubilden, welche der erwähnten Ausbildung einer Vorzugsrichtung im Strahlquerschnitt entgegenwirken und somit helfen können, einen homogeneren Strahlquerschnitt zu erzeugen. Besonders günstig kann es sein, wenn wenigstens drei oder sogar mehr als drei Fluidwege auf diese Weise definiert werden.

Beispielsweise kann dies dadurch erfolgen, dass die Druckausgleichsaussparung als mehrere Druckausgleichsöffnungen, die nicht miteinander zusammenhängen, ausgebildet ist.

Jede der Druckausgleichsöffnungen kann dann beispielsweise einen separaten Fluidweg zum Ausgleich zwischen den Teilräumen definieren. Ein Flächeninhalt der Druckausgleichsaussparung kann beispielsweise wenigstens 10%, wenigstens 15%, oder wenigstens 20 % eines Flächeninhalts eines Längsschnitts der Mischstufe betragen. Somit kann ein substanzieller Beitrag für eine Durchmischung über die Trennung der beiden Teilräume hinweg erzielbar sein. Besonders günstig kann dieser Effekt sein, wenn wenigstens 30 % oder sogar wenigstens 40 % des Flächeninhalts des Längsschnitts eingenommen werden. Besonders günstig ist es, wenn ein möglichst großer Anteil von der Druckausgleichsaussparung eingenommen wird, wobei auch eine verbleibende Stabilität des Trägers und ein Platzbedarf der Strömungshindernisse berücksichtig werden müssen. Besonders gute Ergebnisse lassen sich im Bereich 44-60% erzielen, aber auch Druckausgleichsaussparungen mit wenigstens 60% oder sogar wenigstens 70% Flächeninhalt sind möglich.

Die wenigstens eine Druckausgleichsaussparung kann insbesondere einen Querfluss in Bezug auf die Hauptströmungsrichtung ermöglichen. Die Ausbildung eines Querflusses hat einen ausgleichenden Effekt zwischen den Teilräumen, wodurch sich ein gleichmäßigeres Querschnittsbild des austretenden Wasserstrahls ergeben kann.

Insbesondere kann auf diese Weise mit einfachen Mitteln erreicht werden, dass geometrisch bedingte Deformationen des Strahlquerschnitts vermeidbar sind. Insbesondere ist so ein Strahlquerschnitt erreichbar, der möglichst nah an den lichten Querschnitt oder die Querschnittsform eines, beispielsweise des bereits erwähnten, Mischraumes oder einer, beispielsweise der bereits erwähnten, Auslaufstufe, insbesondere Auslaufstruktur, angepasst ist.

In der Praxis kann zusätzlich oder alternativ vorgesehen sein, dass die Mischstufe eine den Träger in der Hauptströmungsrichtung abstützende Stützstruktur aufweist. Zusätzlich oder alternativ kann die Mischstufe eine die Anordnung von Strömungshindernissen in der Hauptströmungsrichtung abstützende Stützstruktur aufweisen. Die Stützstruktur kann dazu dienen, eine Verformung des Trägers und/oder eine Verlagerung der Strömungshindernisse insbesondere in der Hauptströmungsrichtung zu reduzieren oder zu unterbinden. Zu diesem Zweck kann die Stützstruktur beispielsweise eine Mehrzahl von Stegen aufweisen, die an radial außenliegenden Strömungshindernissen und/oder an radial außenliegenden Punkten von Strömungshindernissen angreifen. Stege sind dünn und beeinflussen somit die Strömung äußerst geringfügig. Gleichzeitig sind sie hervorragend für eine vorbestimmte Krafteinleitung ausrichtbar. Zusätzlich oder alternativ können die Stege in einer Ebene mit der beschriebenen Mittellinie der Abströmseite der Zerlegerstufe angeordnet sein. Dies kann insbesondere dann vorteilhaft sein, wenn auch der Träger in dieser Ebene angeordnet ist.

In der Praxis kann vorgesehen sein, dass die insbesondere als eine Mehrzahl von Stegen ausgebildete Stützstruktur den Träger und/oder Anordnung von Strömungshindernissen an der Auslaufstufe abstützt. Diese Ausbildung kann besonders vorteilhaft sein, weil sie eine Abstützung des Trägers und/oder der Anordnung von Strömungshindernissen in der Hauptströmungsrichtung oder leicht geneigt zu der Hauptströmungsrichtung gestattet. Dadurch ist die Stabilität der Stützstruktur besonders hoch und sie kann besonders dünn ausgebildet sein, ohne Stützleistung einzubüßen. Gleichzeitig kann die Abstützung an der Auslaufstufe vorteilhaft sein, weil der Träger und die Auslaufstufe einstückig ausgebildet sind und somit die Stützstruktur bei der einstückigen Herstellung des Trägers und der Auslaufstufe mitgefertigt werden kann. Die Stützstruktur kann dann ebenfalls einstückig mit dem Träger und der Auslaufstufe ausgebildet sein. Hierdurch ist das sanitäre Einsetzteil insgesamt einfach herstellbar und es kann eine besonders stabile Abstützung erzielt werden.

Alternativ oder zusätzlich können zur Lösung der genannten Aufgabe die Merkmale des weiteren nebengeordneten, ebenfalls auf ein sanitäres Einsetzteil bezogenen Anspruchs vorgesehen sein. Dabei wird zur Lösung der genannten Aufgabe bei einem sanitären Einsetzteil der eingangs beschriebenen Art oder bei einem sanitären Einsetzteil der vorstehend beschriebenen Art erfindungsgemäß vorgeschlagen, dass zumindest einige der Strömungshindernisse einen unrunden Querschnitt aufweisen. Mit unrunden Querschnitten der Strömungshindernisse kann ein besonders guter Kompromiss aus Verwirbelung der zuströmenden Strahlen und Wasserdurchsatz durch die Mischstufe erzielt werden.

Der unrunde Querschnitt kann insbesondere in der Hauptströmungsrichtung und/oder in einer Richtung, in der das sanitäre Einsetzteil in eine Sanitärarmatur einsetzbar ist, eine größere Erstreckung aufweisen als quer zu dieser Richtung. Dadurch kann das Fluid, insbesondere Wasser, als ein besonders homogener Strahl in der Hauptströmungsrichtung aus dem sanitären Einsetzteil austreten.

Zusätzlich oder alternativ kann der unrunde Querschnitt elliptisch oder oval sein. Die Strömungshindernisse können dadurch eine glatte Oberfläche aufweisen, die eine besonders gleichmäßige Durchmischung und Wasserabgabe ermöglicht.

Wenn die Strömungshindernisse in wenigstens zwei Etagen, insbesondere den hier beschriebenen wenigstens zwei Etagen, an dem Träger angeordnet sind, kann in der Praxis vorgesehen sein, dass die Strömungshindernisse in einer zuströmseitig ersten der wenigsten zwei Etagen den unrunden Querschnitt aufweisen. Durch die unrunde Ausbildung in der ersten Etage kann der Einfluss der Strömungshindernisse auf das diese bestimmungsgemäß umströmende Fluid in der ersten Etage reduziert sein, so dass dort ein seitliches Spritzen des Fluids, insbesondere des Wassers, reduziert sein kann.

Zusätzlich oder alternativ kann, insbesondere in einer zuströmseitig ersten von wenigsten zwei Etagen, weiter insbesondere in der zuströmseitig ersten der hier beschriebenen wenigsten zwei Etagen, ein Längenverhältnis der Erstreckung des unrunden Querschnitts in der Hauptströmungsrichtung und/oder in der Richtung, in der das sanitäre Einsetzteil in eine Sanitärarmatur einsetzbar ist, zu der Erstreckung quer zu dieser Richtung mindestens 1,5, bevorzugt mindestens 1,8**,** weiter bevorzugt mindestens 2, betragen. Mit einem Längenverhältnis von mindestens 1,5, bevorzugt mindestens 1,8, weiter bevorzugt mindestens 2 kann der Einfluss der Strömungshindernisse auf das diese bestimmungsgemäß umströmende Fluid reduziert sein. Dabei reduziert sich der Einfluss mit zunehmendem Längenverhältnis, wobei das Umströmen der Strömungshindernisse erleichtert wird. Dadurch kann das einströmende Fluid auf gezielte Weise durchmischt werden.

Wenn die Strömungshindernisse in wenigstens zwei Etagen, insbesondere in den hier beschriebenen wenigstens zwei Etagen, angeordnet sind, kann in der Praxis zusätzlich oder alternativ vorgesehen sein, dass das Längenverhältnis der Erstreckung eines, insbesondere des hier beschriebenen, unrunden Querschnitts in der Hauptströmungsrichtung zu der Erstreckung quer zu dieser Richtung über zwei benachbarte Etagen abnimmt.

Alternativ ist es auch möglich, dass das Längenverhältnis der Erstreckung eines, insbesondere des hier beschriebenen, unrunden Querschnitts in der Hauptströmungsrichtung zu der Erstreckung quer zu dieser Hauptströmungsrichtung über zwei benachbarte Etagen zunimmt.

Aufgrund der Abnahme und der Zunahme ist es möglich, ein sanitäres Einsetzteil mit kleinem Bauraum zu erzielen. Zusätzlich oder alternativ ist es möglich, eine Mehrzahl von Zonen in der Mischstufe entlang der Hauptströmungsrichtung auszubilden, wobei in jeder dieser Zonen eine vorbestimmte Durchmischung eines bestimmungsgemäß eingebrachten Fluids, insbesondere von Wasser, erfolgen kann. Insbesondere kann das Längenverhältnis über die Etagen stetig abnehmen oder stetig zunehmen, so dass die Durchmischung in der Mischstufe stetig zunimmt oder stetig abnimmt. Besonders vorteilhaft kann die Abnahme des Längenverhältnisses über die zwei benachbarten Etagen sein, weil dadurch eine entlang der Hauptströmungsrichtung graduell zunehmende Durchmischung erzielbar sein kann.

Weiter zusätzlich oder alternativ kann vorgesehen sein, dass das Längenverhältnis der Erstreckung eines, insbesondere des hier beschriebenen, unrunden Querschnitts in einer in der Hauptströmungsrichtung ersten und letzten Etage der wenigstens zwei Etagen größer ist als in einer dazwischen angeordneten Etage. Dadurch können die beschriebenen, mit dem in der Hauptströmungsrichtung abnehmenden Längenverhältnis erzielbaren Vorteile kombiniert werden mit einer durch die letzte Etage erzeugten besonders guten Ausrichtung des Strahls.

In der Praxis kann zusätzlich oder alternativ vorgesehen sein, dass der unrunde Querschnitt über zwei in der Hauptströmungsrichtung benachbarte Etagen der wenigstens zwei Etagen breiter oder schmaler wird. Dadurch können die beschriebenen Änderungen der Längenverhältnisse besonders einfach erzielt werden.

Zur Lösung der genannten Aufgabe können ferner die Merkmale des weiteren nebengeordneten, auf eine Verwendung einer Anordnung von Strömungshindernissen zur Ausbildung einer Mischstufe bezogenen Anspruchs vorgesehen sein. Dabei wird zur Lösung der genannten Aufgabe erfindungsgemäß vorgeschlagen, dass bei der Verwendung eingangs beschriebenen Art der Träger fest verbunden mit einer Auslaufstufe ausgebildet ist. Dadurch ist es möglich, auf besonders einfache Weise eine Mischstufe auszubilden. Insbesondere kann der Träger einstückig mit der Auslaufstufe verbunden sein. Somit ist ein mechanisch besonders stabiles sanitäres Einsetzteil ausbildbar. Die Auslaufstufe kann insbesondere rund sein, so dass aufgrund der Verwendung ein in der Praxis beliebter runder Strahl auf einfache Weise erzeugbar ist.

Insbesondere, wenn der Träger und die Zerlegerstufe miteinander verbindbar sind, können der Träger mit den Strömungshindernissen und die Auslaufstufe bei der Verwendung abströmseitig einer Zerlegerstufe angeordnet werden.

Alternativ können, insbesondere wenn der Träger und die Zerlegerstufe einstückig miteinander ausgebildet sind, der Träger mit den Strömungshindernissen und die Auslaufstufe bei der Verwendung abströmseitig einer Zerlegerstufe angeordnet sein.

Bei der Verwendung kann insbesondere vorgesehen sein, dass die Mischstufe seitlich von einem Gehäuseteil umgeben ist oder wird. Insbesondere kann die Zerlegerstufe mit dem Gehäuseteil verbindbar oder einstückig mit dem Gehäuseteil ausgebildet sein.

Aufgrund der Verwendung ist es möglich, unterschiedliche Varianten von Zerlegerstufen und/oder unterschiedliche Varianten von Gehäuseteilen mit unterschiedlichen Varianten von Trägern, unterschiedlichen Varianten von Strömungshindernissen und/oder unterschiedlichen Varianten von Auslaufstufen flexibel und/oder einfach zu kombinieren.

Im Zusammenhang mit der Verwendung wird explizit auch auf die Beschreibung der übrigen beanspruchten Gegenstände, insbesondere auf die Beschreibung des sanitären Einsetzteils, verwiesen. Die dort beschriebenen Merkmale und damit verbundenen Vorteile sind sinngemäß als Verwendungsmerkmale und damit verbundene Vorteile auf die Verwendung übertragbar.

Zur Lösung der genannten Aufgabe können ferner die Merkmale des weiteren nebengeordneten, auf ein Verfahren zum Ausbilden eines sanitären Einsetzteils bezogenen Anspruchs vorgesehen sein. Dabei wird zur Lösung der genannten Aufgabe erfindungsgemäß vorgeschlagen, dass das Verfahren die folgenden Schritte aufweist:
- Bereitstellen einer Zerlegerstufe und einer Anordnung von Strömungshindernissen, die von einem fest verbunden mit einer Auslaufstufe ausgebildeten Träger abragen;
- Zusammenführen des Trägers und der Zerlegerstufe;
- Verbinden des Trägers mit der Zerlegerstufe derart, dass der Träger und die Strömungshindernisse stromabwärts der Zerlegerstufe angeordnet sind und dass die Strömungshindernisse quer zu der Hauptströmungsrichtung liegen.

Dadurch ist es möglich, ein sanitäres Einsetzteil mit unterschiedlichen Varianten von Zerlegerstufen und unterschiedlichen Varianten von Kombinationen aus Träger, Strömungshindernissen und Auslaufstufe flexibel und/oder einfach auszubilden. Von Vorteil kann weiter sein, dass der Träger mit den Strömungshindernissen getrennt von der Zerlegerstufe fertigbar ist.

Die feste Verbindung zwischen dem Träger und der Auslaufstufe kann insbesondere dadurch eingerichtet sein, dass der Träger und die Auslaufstufe einstückig ausgebildet sind.

Die Auslaufstufe kann insbesondere rund sein.

Der Träger und die Zerlegerstufe können insbesondere entgegen einer bestimmungsgemäßen Hauptströmungsrichtung zusammengeführt werden. Dadurch kann das sanitäre Einsetzteil besonders einfach ausgebildet werden, selbst dann, wenn die Zerlegerstufe bereits in einer Sanitärarmatur angeordnet ist.

Im Zusammenhang mit allen hier beschriebenen Verfahren wird explizit auch auf die Beschreibung der übrigen beanspruchten Gegenstände, insbesondere auf die Beschreibung des sanitären Einsetzteils, verwiesen. Die dort beschriebenen Merkmale und damit verbundenen Vorteile sind sinngemäß als Verfahrensmerkmale und damit verbundene Vorteile auf die Verfahren übertragbar.

Zur Lösung der genannten Aufgabe können ferner die Merkmale des weiteren nebengeordneten, auf ein Verfahren zum Ausbilden eines sanitären Einsetzteils bezogenen Anspruchs vorgesehen sein. Dabei wird zur Lösung der genannten Aufgabe erfindungsgemäß vorgeschlagen, dass das Verfahren die folgenden Schritte aufweist:
- Bereitstellen eines Gehäuseteils und einer Zerlegerstufe, wobei die Zerlegerstufe fest verbunden mit einem Träger ausgebildet ist und der Träger fest verbunden mit einer Auslaufstufe ausgebildet ist, wobei eine Anordnung von Strömungshindernissen von dem Träger abragt;
- Zusammenführen des Gehäuseteil und der Zerlegerstufe;
- Verbinden der Zerlegerstufe mit dem Gehäuseteil derart, dass der Träger und die Strömungshindernisse stromabwärts der Zerlegerstufe in dem Gehäuseteil angeordnet sind und dass die Strömungshindernisse quer zu der Hauptströmungsrichtung liegen.

Dadurch ist es möglich, ein sanitäres Einsetzteil mit unterschiedlichen Varianten von Gehäuseteilen und mit unterschiedlichen Varianten von Kombinationen aus Zerlegerstufe, Träger, Strömungshindernissen und Auslaufstufe flexibel und/oder einfach auszubilden. Von Vorteil kann weiter sein, dass das Gehäuseteil getrennt von der Zerlegerstufe fertigbar ist.

Die feste Verbindung zwischen dem Träger und der Auslaufstufe kann insbesondere dadurch eingerichtet sein, dass der Träger und die Auslaufstufe einstückig ausgebildet sind.

Die Auslaufstufe kann insbesondere rund sein.

Das Gehäuseteil und die Zerlegerstufe können insbesondere entgegen einer bestimmungsgemäßen Hauptströmungsrichtung zusammengeführt werden. Dadurch kann das sanitäre Einsetzteil besonders einfach ausgebildet werden, selbst dann, wenn das Gehäuseteil bereits in einer Sanitärarmatur angeordnet ist.

Zur Lösung der genannten Aufgabe können ferner die Merkmale des weiteren nebengeordneten, auf ein Verfahren zum Einbringen einer Anordnung von Strömungshindernissen in eine Sanitärarmatur bezogenen Anspruchs vorgesehen sein. Bei der Anordnung ragen die Strömungshindernisse von einem fest verbunden, insbesondere einstückig, mit einer insbesondere runden Auslaufstufe ausgebildeten Träger ab. Zur Lösung der genannten Aufgabe wird erfindungsgemäß vorgeschlagen, dass das Verfahren die folgenden Schritte aufweist:
- Einsetzen der Anordnung von Strömungshindernissen in die Sanitärarmatur durch die Auslassöffnung der Sanitärarmatur;
- Fixieren der Anordnung in der Sanitärarmatur.

Mit diesem Verfahren kann die Anordnung von Strömungshindernissen besonders einfach in die Sanitärarmatur eingebracht werden, selbst dann, wenn die Zerlegerstufe bereits in einer Sanitärarmatur angeordnet ist.

In der Praxis können bei dem Verfahren zum Einbringen einer Anordnung von Strömungshindernissen in eine Sanitärarmatur zusätzlich die folgenden Schritte vorgesehen sein, wobei das Verfahren dann ein Verfahren zum Einbringen eines sanitären Einsetzteils in eine Sanitärarmatur sein kann:
- Einsetzen einer Zerlegerstufe in die Sanitärarmatur;
- Fixieren der Zerlegerstufe;
- Verbinden des Trägers mit der Zerlegerstufe in der Sanitärarmatur derart, dass der Träger und die Strömungshindernisse stromabwärts der Zerlegerstufe angeordnet sind und dass die Strömungshindernisse quer zu einer, insbesondere der, Hauptströmungsrichtung liegen.

Insbesondere kann zunächst die Zerlegerstufe in die Sanitärarmatur eingesetzt und dort fixiert werden und anschließend die Anordnung von Strömungshindernissen in die Sanitärarmatur eingesetzt und der Träger mit der Zerlegerstufe verbunden werden.

Bei dem Verfahren kann insbesondere vorgesehen sein, dass die Zerlegerstufe durch die Auslassöffnung der Sanitärarmatur in die Sanitärarmatur eingesetzt wird. Dadurch ist das Verfahren besonders einfach durchführbar, insbesondere ohne die Sanitärarmatur zerlegen zu müssen.

Das Verfahren kann zusätzlich vorsehen, dass ein Gehäuseteil, insbesondere das hier beschriebene Gehäuseteil, insbesondere durch die Auslassöffnung der Sanitärarmatur, in die Sanitärarmatur eingesetzt wird. Die Zerlegerstufe kann entweder einstückig mit dem Gehäuseteil ausgebildet sein und folglich das Gehäuseteil mit der Zerlegerstufe eingesetzt werden, wobei die Fixierung der Zerlegerstufe dadurch erfolgen kann, dass das Gehäuseteil in der Sanitärarmatur befestigt wird. Alternativ kann die Zerlegerstufe mit dem Gehäuseteil verbindbar sein, wobei zunächst das Gehäuseteil eingesetzt werden kann und anschließend die Zerlegerstufe eingesetzt werden kann, wobei die Fixierung der Zerlegerstufe dadurch erfolgen kann, dass sie mit dem Gehäuseteil verbunden wird.

Mit diesem Verfahren kann das sanitäre Einsetzteil besonders einfach in die Sanitärarmatur eingebracht werden. Zudem ist es möglich, ein sanitäres Einsetzteil mit unterschiedlichen Varianten von Zerlegerstufen und unterschiedlichen Varianten von Kombinationen aus Träger, Strömungshindernissen und Auslaufstufe flexibel und/oder einfach auszubilden.

Insbesondere kann das Verfahren dazu dienen, das hier beschriebene sanitäre Einsetzteils in eine Sanitärarmatur einzusetzen.

Wenn der Träger fest verbunden, insbesondere einstückig, mit einer insbesondere runden Zerlegerstufe ausgebildet ist, können bei dem Verfahren zum Einbringen einer Anordnung von Strömungshindernissen in eine Sanitärarmatur in der Praxis alternativ die folgenden Schritte vorgesehen sein, wobei das Verfahren dann ebenfalls ein Verfahren zum Einbringen eines sanitären Einsetzteils in eine Sanitärarmatur sein kann:
- Einsetzen der Zerlegerstufe mit der Anordnung und der Auslaufstufe in die Sanitärarmatur;
- Fixieren der Zerlegerstufe derart, dass der Träger und die Strömungshindernisse stromabwärts der Zerlegerstufe angeordnet sind und dass die Strömungshindernisse quer zu einer, insbesondere der, Hauptströmungsrichtung liegen.

Bei dem Verfahren kann insbesondere vorgesehen sein, dass die Zerlegerstufe durch die Auslassöffnung der Sanitärarmatur in die Sanitärarmatur eingesetzt wird. Dadurch ist das Verfahren besonders einfach durchführbar, insbesondere ohne die Sanitärarmatur zerlegen zu müssen.

Das Verfahren kann zusätzlich vorsehen, dass ein Gehäuseteil, insbesondere durch die Auslassöffnung der Sanitärarmatur, in die Sanitärarmatur eingesetzt wird. Die Zerlegerstufe kann mit dem Gehäuseteil verbindbar sein, wobei zunächst das Gehäuseteil eingesetzt werden kann und anschließend die Zerlegerstufe eingesetzt werden kann, wobei die Fixierung der Zerlegerstufe dadurch erfolgen kann, dass sie mit dem Gehäuseteil beispielsweise mittels einer und insbesondere der hier beschriebenen Zerlegerstufen-Verbindung, verbunden wird. Der Träger und die Strömungshindernisse sind dann stromabwärts der Zerlegerstufe in dem Gehäuseteil angeordnet.

Mit diesem Verfahren kann das sanitäre Einsetzteil ebenfalls besonders einfach in die Sanitärarmatur eingebracht werden. Zudem ist es möglich, ein sanitäres Einsetzteil mit unterschiedlichen Varianten von Gehäuseteilen und unterschiedlichen Varianten von Kombinationen aus Zerlegerstufe, Träger, Strömungshindernissen und Auslaufstufe flexibel und/oder einfach auszubilden.

Insbesondere kann das Verfahren dazu dienen, das hier beschriebene sanitäre Einsetzteils in eine Sanitärarmatur einzusetzen.

Zur Lösung der genannten Aufgabe können ferner die Merkmale des weiteren nebengeordneten, auf eine Baureihe von sanitären Einsetzteilen bezogenen Anspruchs vorgesehen sein. Dabei wird zur Lösung der genannten Aufgabe vorgeschlagen, dass die Baureihe wenigstens zwei Varianten von sanitären Einsetzteilen hat, wobei beide Varianten jeweils eine übereinstimmende Zerlegerstufe aufweisen. Die Zerlegerstufe beider Varianten ist mit einer stromabwärts der Zerlegerstufe anordbaren Träger verbindbar, wobei der Träger fest verbunden, insbesondere einstückig, mit einer stromabwärts angeordneten insbesondere runden Auslaufstufe ausgebildet ist. Dabei hat die erste Variante eine erste Anordnung von quer zu einer Hauptströmungsrichtung liegenden und von einem Träger abragenden Strömungshindernissen, und die zweite Variante hat eine zweite, von der ersten verschiedene Anordnung von quer zu einer Hauptströmungsrichtung liegenden und von einem Träger abragenden Strömungshindernissen.

Von Vorteil ist dabei, dass auf einfache Weise sanitäre Einsetzteile, insbesondere Strahlregler, ausgebildet werden können, die einer Vielzahl von unterschiedlichen Anforderungen genügt. Beispielsweise kann aufgrund der Kombination der Zerlegerstufe mit unterschiedlichen Varianten von Anordnungen von quer zu der Hauptströmungsrichtung liegenden und von dem Träger abragenden Strömungshindernissen schnell und/oder einfach ein in der Mischstufe erzeugtes Strahlbild und/oder eine Belüftung des Strahls angepasst werden. Von Vorteil ist weiter, dass hierbei möglichst wenig Abfall erzeugt wird.

Im Zusammenhang mit den hier beschriebenen Baureihe wird explizit auch auf die Beschreibung der übrigen beanspruchten Gegenstände, insbesondere auf die Beschreibung des sanitären Einsetzteils, verwiesen. Die dort beschriebenen Merkmale und damit verbundenen Vorteile sind sinngemäß als Merkmale der Baureihen und damit verbundene Vorteile auf die Baureihen übertragbar.

Zur Lösung der genannten Aufgabe können ferner die Merkmale des weiteren nebengeordneten, auf eine Baureihe von sanitären Einsetzteilen bezogenen Anspruchs vorgesehen sein. Dabei wird zur Lösung der genannten Aufgabe vorgeschlagen, dass die Baureihe wenigstens zwei Varianten von sanitären Einsetzteilen hat, wobei beide Varianten jeweils ein übereinstimmendes Gehäuseteil aufweisen. Das Gehäuseteil beider Varianten ist mit einer in dem Gehäuseteil anordbaren Zerlegerstufe verbindbar, wobei die Zerlegerstufe fest verbunden, insbesondere einstückig, mit einem stromabwärts angeordneten Träger ausgebildet ist, wobei der Träger fest verbunden, insbesondere einstückig, mit einer stromabwärts angeordneten runden Auslaufstufe ausgebildet ist. Dabei hat die erste Variante eine erste Anordnung von quer zu einer Hauptströmungsrichtung liegenden und von dem Träger abragenden Strömungshindernissen, und die zweite Variante hat eine zweite, von der ersten verschiedene Anordnung von quer zu einer Hauptströmungsrichtung liegenden und von dem Träger abragenden Strömungshindernissen.

Von Vorteil ist dabei ebenfalls, dass auf einfache Weise sanitäre Einsetzteile, insbesondere Strahlregler, ausgebildet werden können, die einer Vielzahl von unterschiedlichen Anforderungen genügt. Beispielsweise kann aufgrund der Kombination des Gehäuseteils mit unterschiedlichen Varianten von Zerlegerstufen und Anordnungen von quer zu der Hauptströmungsrichtung liegenden und von dem Träger abragenden Strömungshindernissen schnell und/oder einfach ein in der Mischstufe erzeugtes Strahlbild und/oder eine Belüftung des Strahls angepasst werden. Von Vorteil ist weiter, dass hierbei möglichst wenig Abfall erzeugt wird.

Zur Lösung der genannten Aufgabe können ferner die Merkmale des weiteren nebengeordneten, auf eine fluidische Anordnung bezogenen Anspruchs vorgesehen sein. Dabei wird zur Lösung der genannten Aufgabe bei einer fluidischen Anordnung der eingangs beschriebenen Art erfindungsgemäß vorgeschlagen, dass das Anschlussteil wenigstens ein Luftleitmittel zur Zuführung von Luft von außerhalb des Anschlussteils in die Aufnahme aufweist.

Die fluidische Anordnung weist ein Anschlussteil auf, das insbesondere das hier beschriebene Anschlussteil sein kann. An dem Anschlussteil sind ein Schlauchanschluss und eine Aufnahme für ein sanitäres Einsetzteil vorgesehen. Der Schlauchanschluss dient zum Anschluss eines separaten Schlauchs, oder kann stoffschlüssig, beispielsweise durch Laserschweißen oder sonstiges Schweißen, verbunden sein. Die Aufnahme kann insbesondere ein Raum sein, welcher dazu dient, ein, insbesondere das hier beschriebene, sanitäre Einsetzteil, beispielsweise einen Strahlregler, aufzunehmen. Die Aufnahme kann insbesondere in einer Richtung offen sein, damit das sanitäre Einsetzteil, beispielsweise der Strahlregler, einsetzbar ist. Die Aufnahme und der Schlauchanschluss stehen in fluidischer Verbindung, so dass ein Fluid, insbesondere Wasser, von dem Schlauchanschluss in die Aufnahme strömen kann. Somit kann ein in die Aufnahme eingesetztes sanitäres Einsetzteil und/oder ein in die Aufnahme eingesetzter Strahlregler mit dem Fluid, insbesondere Wasser versorgt werden. Dadurch, dass das Anschlussteil wenigstens ein Luftleitmittel zur Zuführung von Luft von außerhalb des Anschlussteils in die Aufnahme aufweist, kann ein mit der fluidischen Anordnung bestimmungsgemäß abgegebenes Fluid, insbesondere Wasser, mit Luft versorgt werden. Insbesondere ist es nicht erforderlich, dass das sanitäre Einsetzteil und/oder der Strahlregler selbst Mittel zur Zuführung von Luft aufweist, um den einen belüfteten Strahl zu erzeugen.

Die Ausbildung der Luftleitmittel an dem Anschlussteil hat den Vorteil, dass ein größerer Anteil eines verfügbaren Querschnitts am sanitären Einsetzteils für eine Wasserführung nutzbar ist. Es sind so größere Strahldurchmesser realisierbar.

Im Zusammenhang mit den hier beschriebenen fluidischen Anordnungen wird explizit auch auf die Beschreibung der übrigen beanspruchten Gegenstände, insbesondere auf die Beschreibung des sanitären Einsetzteils, verwiesen. Die dort beschriebenen Merkmale und damit verbundenen Vorteile sind sinngemäß als Merkmale der fluidischen Anordnung und damit verbundene Vorteile auf die fluidische Anordnung übertragbar.

In der Praxis kann zusätzlich oder alternativ vorgesehen sein, dass die Luftleitmittel einen Durchbruch in einer Wandung des Anschlussteils umfassen. Mit dem Durchbruch in der Wandung ist eine konstruktiv einfache und insbesondere kompakte Ausbildung der Luftleitmittel möglich. Denn das Anschlussteil weist regelmäßig bereits eine Wandung auf, um das sanitäre Einsetzteil tragen zu können. Unter Zuhilfenahme der Durchbrüche in der Wandung kann die Wandung zusätzlich zu der Leitung von Luft dienen, so dass die Ausbildung separater Bauelemente für die Leitung der Luft nicht erforderlich ist.

Die Luftleitmittel können auch zwei oder mehr Durchbrüche in der Wandung des Anschlussteils umfassen. Die in diesem Kontext beschriebene Wandung kann insbesondere die Wandung eines hülsenförmigen Abschnitts des Anschlussteils sein.

Weiter kann in der Praxis vorgesehen sein, dass die Luftleitmittel zu einer Ansaugung von Luft aus einem den Schlauchanschluss aufnehmenden Innenraum einer Sanitärarmatur eingerichtet sind. Dadurch ist in vorteilhafter Weise keine abströmseitig der fluidischen Anordnung ausgebildete Öffnung erforderlich. Insbesondere ist keine Öffnung zur Zuführung von Luft an einem abströmseitigen Ende, insbesondere keine Öffnung zur Zuführung von Luft an einem in der Aufnahme angeordneten sanitären Einsetzteil und/oder einem in der Aufnahme angeordneten Strahlregler erforderlich. Auf diese Weise kann ein für eine Benutzungsperson der fluidischen Anordnung auf nicht sichtbare Weise belüfteter Strahl erzeugt werden. Insbesondere kann somit eine optisch ansprechende Sanitärarmatur ausbildbar sein.

In der Praxis kann ferner vorgesehen sein, dass die Luftleitmittel zu einer Ansaugung von Luft aus einer Auslasssöffnung, insbesondere der hier beschriebenen Auslasssöffnung, einer Sanitärarmatur eingerichtet sind.

Auf diese Weise kann, auch wenn kein wie beschriebener Innenraum der Sanitärarmatur zur Versorgung mit Luft vorhanden ist, oder ein Innenraum zur Versorgung mit Luft nicht geeignet ist, ein belüfteter Strahl erzeugbar sein. Dabei können die Luftleitmittel zu einer Ansaugung von Luft aus der Auslasssöffnung insbesondere für eine Benutzungsperson nicht sichtbar ausgebildet sein. Die Luftleitmittel zu einer Ansaugung von Luft aus einer Auslasssöffnung können insbesondere als ein mit der Auslasssöffnung fluidal verbundener, durchströmbarerer Teilringquerschnitt und/oder Ringquerschnitt ausgebildet sein. Zusätzlich oder alternativ können die Luftleitmittel, insbesondere der Teilringquerschnitt und/oder der Ringquerschnitt unter Zuhilfenahme des beschriebenen hülsenförmigen Abschnitts der Aufnahme und/oder einer Öffnung einer Sanitärarmatur, in der die Aufnahme angeordnet ist, ausgebildet sein.

Weiter kann in der Praxis vorgesehen sein, dass die Luftleitmittel an einer die Aufnahme begrenzenden Innenseite ausgebildet sind. Insbesondere können die Luftleitmittel in einem Gewindebereich ausgebildet sein. Der Gewindebereich kann an der die Aufnahme begrenzenden Innenseite ausgebildet sein. Der Gewindebereich kann beispielsweise durch das beschriebene Innengewinde des Anschlussteils ausgebildet sein.

Auf diese Weise kann ebenfalls, wenn kein wie beschriebener Innenraum der Sanitärarmatur zur Versorgung mit Luft vorhanden ist, oder ein Innenraum zur Versorgung mit Luft nicht geeignet ist, ein belüfteter Strahl erzeugbar sein. Auch hier können die Luftleitmittel zu einer Ansaugung von Luft für eine Benutzungsperson nicht sichtbar ausgebildet sein. Die Luftleitmittel zu einer Ansaugung von Luft können hierbei insbesondere als ein durchströmbarerer Teilringquerschnitt und/oder Ringquerschnitt ausgebildet sein. Zusätzlich oder alternativ können die Luftleitmittel, insbesondere der Teilringquerschnitt und/oder der Ringquerschnitt unter Zuhilfenahme des beschriebenen hülsenförmigen Abschnitts der Aufnahme und/oder einem Gehäuseteil eines in die Aufnahme eingesetzten sanitären Einsetzteils und/oder einer in die Aufnahme eingesetzten Sanitärarmatur ausgebildet sein.

Zur Lösung der genannten Aufgabe können ferner die Merkmale des weiteren nebengeordneten, auf eine Verwendung eines Anschlussteils einer fluidischen Anordnung bezogenen Anspruchs vorgesehen sein. Dabei wird zur Lösung der genannten Aufgabe erfindungsgemäß eine Verwendung eines Anschlussteils einer fluidischen Anordnung zur Zuführung von Luft von außerhalb des Anschlussteils zu einem in eine Aufnahme der fluidischen Anordnung eingesetzten sanitären Einsetzteil vorgeschlagen.

Dadurch ist es möglich, mit einem in eine Sanitärarmatur eingesetzten sanitären Einsetzteil, insbesondere dem hier beschriebenen sanitären Einsetzteil und/oder einem Strahlregler, einen belüfteten Strahl zu erzeugen. Insbesondere kann ein belüfteter Strahl unabhängig davon erzeugt werden, ob das sanitäre Einsetzteil und/oder der Strahlregler selbst Mittel aufweist, um Luft zu einem bestimmungsgemäß ausgegebenen Fluid, insbesondere Wasser, zu leiten. Mit anderen Worten ausgedrückt, kann aufgrund dieser Verwendung auch dann ein belüfteter Strahl erzeugt werden, wenn das sanitäre Einsetzteil keine Mittel zum Zuführen von Luft aufweist.

Insbesondere kann die hier beschriebene Verwendung die Verwendung eines Anschlussteils der hier beschriebenen fluidischen Anordnung betreffen.

Insbesondere kann die Zuführung von Luft von außerhalb des Anschlussteils zu einem in eine Aufnahme der fluidischen Anordnung eingesetzten sanitären Einsetzteil über einen die fluidische Anordnung aufnehmenden Innenraum einer Sanitärarmatur erfolgen.

Zusätzlich oder alternativ kann die Zuführung von Luft über eine Auslassöffnung, insbesondere die hier beschriebene Auslassöffnung einer oder der Sanitärarmatur erfolgen.

Wieder zusätzlich oder alternativ kann die Zuführung von Luft zwischen dem sanitären Einsetzteil und einer die Aufnahme begrenzenden Innenseite des Anschlussteils erfolgen.

Im Zusammenhang mit der hier beschriebenen Verwendung des Anschlussteils wird explizit auch auf die Beschreibung der übrigen beanspruchten Gegenstände, insbesondere auf die Beschreibung des sanitären Einsetzteils, verwiesen. Die dort beschriebenen Merkmale und damit verbundenen Vorteile sind sinngemäß als Merkmale der Verwendung des Anschlussteils und damit verbundene Vorteile auf die Verwendung des Anschlussteils übertragbar.

Die Erfindung wird nun durch Ausführungsbeispiele näher beschrieben, ist aber nicht auf die Ausführungsbeispiele beschränkt. Weitere Ausführungsbeispiele ergeben sich durch Kombination der Merkmale einzelner oder mehrerer Ansprüche untereinander und/oder mit einzelnen oder mehreren Merkmalen der Ausführungsbeispiele.

Es zeigt
- Fig. 1: eine erste Variante einer sanitären Einsetzeinheit bei bestimmungsgemäßer Verwendung in einem Auslaufstück einer Sanitärarmatur, in einem Axialschnitt,
- Fig. 2: die sanitäre Einsetzeinheit aus Fig. 1 in einem gegenüber Fig. 2 um 90° gedrehten Axialschnitt,
- Fig. 3: die sanitäre Einsetzeinheit aus Fig. 1 in einer isolierten Schnittdarstellung, in einer Ansicht von schräg oben auf die Schnittebene,
- Fig. 4: die sanitäre Einsetzeinheit aus Fig. 1 in einer isolierten Schnittdarstellung, in einer frontalen Ansicht auf die Schnittebene,
- Fig. 5: die sanitäre Einsetzeinheit aus Fig. 1 in einer isolierten Darstellung in einem Axialschnitt, in einer Ansicht von schräg unten auf die Schnittebene,
- Fig. 6: eine zweite Variante einer sanitären Einsetzeinheit in einer isolierten Darstellung in einem Axialschnitt, in einer frontalen Ansicht auf die Schnittebene,
- Fig. 7: eine dritte Variante einer sanitären Einsetzeinheit in einer isolierten Darstellung in einem Axialschnitt, in einer frontalen Ansicht auf die Schnittebene,
- Fig. 8: eine vierte Variante einer sanitären Einsetzeinheit in einer isolierten Darstellung, ohne eine Auslaufstufe, in einer Ansicht von schräg unten,
- Fig. 9: die sanitäre Einsetzeinheit aus Fig. 8, mit einer Auslaufstufe, in einer isolierten Schnittdarstellung, in einer frontalen Ansicht auf die Schnittebene,
- Fig. 10: eine fünfte Variante einer sanitären Einsetzeinheit in einer isolierten Darstellung, ohne eine Auslaufstufe, in einer Ansicht von schräg unten,
- Fig. 11: die sanitäre Einsetzeinheit aus Fig. 10, mit einer Auslaufstufe, in einer isolierten Schnittdarstellung, in einer frontalen Ansicht auf die Schnittebene,
- Fig. 12: eine sechste Variante einer sanitären Einsetzeinheit in einer isolierten Darstellung, ohne eine Auslaufstufe, in einer Ansicht von schräg unten,
- Fig. 13: eine siebte Variante einer sanitären Einsetzeinheit in einer isolierten Darstellung, ohne eine Auslaufstufe, in einer Ansicht von schräg unten,
- Fig. 14: eine siebte Variante einer sanitären Einsetzeinheit in einer isolierten Schnittdarstellung, in einer schrägen Ansicht auf die Schnittebene,
- Fig. 15: eine achte Variante einer sanitären Einsetzeinheit in einer analogen Darstellung zu Fig. 14,
- Fig. 16: eine schematische Darstellung einer Anordnung von Strömungshindernissen in einer weiteren Variante, in einer Schnittdarstellung, in einer Ansicht auf die Schnittebene,
- Fig. 17: eine schematische Darstellung einer Anordnung von Strömungshindernissen in einer noch weiteren Variante, in einer Schnittdarstellung, in einer Ansicht auf die Schnittebene,
- Fig. 18: eine isolierte Darstellung der untersten Etage der Anordnung von Strömungshindernissen der in Fig. 13 gezeigten Variante einer sanitären Einsetzeinheit, in einer Ansicht von schräg oben,
- Fig. 19: eine isolierte Darstellung einer Anordnung von Strömungshindernissen in einer weiteren Variante, in einer Ansicht von schräg oben,
- Fig. 20: eine isolierte Darstellung einer Anordnung von Strömungshindernissen in einer noch weiteren Variante, in einer schrägen Ansicht von schräg oben,
- Fig. 21: eine Variante einer sanitären Einsetzeinheit bei bestimmungsgemäßer Verwendung in einem alternativen Auslaufstück einer Sanitärarmatur, in einer Ansicht analog zu Fig. 2,
- Fig. 22: die in Fig. 1 gezeigte bestimmungsgemäße Verwendung in einer weiteren Schnittdarstellung, in einer schrägen Ansicht auf die Schnittebene,
- Fig. 23: die in Fig. 1 gezeigte bestimmungsgemäße Verwendung in einer noch weiteren Schnittdarstellung, in einer schrägen Ansicht auf die Schnittebene,
- Fig. 24: das Anschlussteil der in Fig. 1 gezeigten Variante in einer isolierten Darstellung, in einer Ansicht von der Seite.

Die Figuren werden im Folgenden, soweit zweckdienlich, gemeinsam beschrieben. Konstruktiv und/oder funktionell gleichartige oder identische Bauteile und Funktionseinheiten sind mit übereinstimmenden Bezugszeichen bezeichnet und nicht noch einmal gesondert beschrieben.

Die Figuren 1 bis 5 zeigen die gleiche Ausführungsform eines im Ganzen mit Ziffer 1 bezeichneten sanitären Einsetzteils, das beispielhaft als Strahlregler ausgebildet ist. Die Figuren 1 und 2 zeigen das sanitäre Einsetzteil 1 in einer bestimmungsgemäßen Verwendung. Dabei ist das sanitäre Einsetzteil 1 mit einem Anschlussteil 2 in einem Auslaufstück 3, beispielsweise an einem Auslaufrohr, einer nicht weiter dargestellten Sanitärarmatur befestigt. Die Figuren 3 bis 5 zeigen das sanitäre Einsetzteil 1 in isolierter Darstellung in unterschiedlichen Perspektiven, wobei in Figur 5 für eine bessere Übersicht ein Gehäuseteil des sanitären Einsetzteils nicht dargestellt ist.

Für die in den Figuren 1 und 2 gezeigte Befestigung des sanitären Einsetzteils weist das Anschlussteil 2 in an sich bekannter Weise mindestens einen Haltevorsprung 4 auf, der mit einer korrespondierenden Aussparung oder Schulter 5 am Auslaufstück 3 befestigt ist. Die Befestigung des Anschlussteils 2 kann beispielsweise erfolgen, indem das Anschlussteils 2 durch eine Auslassöffnung 11 des Auslaufstücks 3, aus der bestimmungsgemäß das Wasser aus der Sanitärarmatur austritt, in das Auslaufstück 3 eingesetzt wird. Dabei kann das Anschlussteil 2 elastisch verformt werden, so dass der Haltevorsprung an der Schulter 5 vorbei bewegt werden kann und in eine Aussparung oberhalb der Schulter aufliegen kann.

Es sind auch Varianten bekannt, bei denen das Anschlussteil ein Außengewinde aufweist, das mit einem an dem Auslaufstück ausgebildeten, korrespondieren Innengewinde verschraubbar ist, oder bei denen das Anschlussteil ein Innengewinde aufweist, das mit einem an dem Auslaufstück ausgebildeten, korrespondieren Außengewinde verschraubbar ist. In diesen Fällen kann das Anschlussteil beispielsweise ein Mundstück sein.

Das sanitäre Einsetzteil 1 weist ein Gehäuseteil 8, eine Zerlegerstufe 6, eine stromabwärts der Zerlegerstufe 6 ausgebildete Mischstufe 7 und eine stromabwärts der Mischstufe 7 ausgebildete, runde Auslaufstufe 19 auf. Mit anderen Worten ausgedrückt, ist die Mischstufe 7 der Zerlegerstufe 6 fluidisch nachgeordnet und die Auslaufstufe 19 ist der Mischstufe 7 fluidisch nachgeordnet. Dabei sind ein Träger 33 der Mischstufe 7 und die Auslaufstufe 19 fest verbunden miteinander ausgebildet, wobei die feste Verbindung dadurch erzielt wird, dass der Träger 33 einstückig mit der Auslaufstufe 19 ausgebildet ist.

Das Gehäuseteil 8 ist hülsenförmig ausgebildet und dient dazu, das sanitäre Einsetzteil 1 mit dem Anschlussteil 2 zu verbinden. Zu diesem Zweck weist das hülsenförmige Gehäuseteil 8 ein Außengewinde 12 auf, das mit einem korrespondierenden Innengegengewinde 13 des Anschlussteils 2 schraubbefestigt ist.

Bei weiteren Ausführungsbeispielen ist das Innengegengewinde 13 direkt an dem Auslaufstück 3 ausgebildet, so dass das sanitäre Einsetzteil 1 insbesondere mittels des Gehäuseteils 8 direkt mit dem Auslaufstück 3 verschraubbar ist (vgl. Fig. 21 und die zugehörige Beschreibung). Ein Anschlussteil 2 ist dann nicht erforderlich.

Das hülsenförmige Gehäuseteil 8 dient ferner dazu, das sanitäre Einsetzteil 1 als kompaktes, mechanisch stabiles Gebilde auszubilden und es nach außen abzuschließen. Wie insbesondere in den Figuren 3 und 4 zu erkennen, erstreckt sich das Gehäuseteil 8 dazu von der Zerlegerstufe 6 bis zu der Auslaufstufe 19, und das hülsenförmige Gehäuseteil 8 umschließt die Mischstufe 7 seitlich auf einer gesamten Erstreckung zwischen der Zerlegerstufe 6 und der Auslaufstufe 19. Dadurch ist ein Innenraum 10 der Mischstufe ausgebildet, in welchem die Strömungshindernisse 32 aufgenommen sind. Der Innenraum 10 ist durch die Zerlegerstufe 6 nach stromaufwärts, durch die runde Auslaufstufe 19 nach stromabwärts und durch das hülsenförmige Gehäuseteil 8 seitwärts abgegrenzt.

Das Gehäuseteil 8 ist mit einem zuströmseitigen Bereich mechanisch mit der Zerlegerstufe 6 verbunden.

Die Zerlegerstufe 6 dient dazu, ein zuströmendes Fluid, insbesondere Wasser, in eine Vielzahl von Einzelstrahlen zu zerlegen. Dadurch können Strömungsverhältnisse vor der Zerlegerstufe 6 von Strömungsverhältnissen hinter der Zerlegerstufe 6 fluidisch entkoppelt werden.

Die Zerlegerstufe 6 ist als ein Grundkörper mit einer dreidimensionalen Struktur in Form eine Zerlegerplatte 6 ausgebildet. Es sind aber auch andere Ausführungsformen der Zerlegerstufe, beispielsweise in Form eines Diffusors, denkbar. Zum Zerlegen des zuströmenden Wassers ist eine insbesondere in den Figuren 3 und 5 zu erkennende Anordnung von Löchern 27 in die Zerlegerplatte 6 eingebracht, aus denen Einzelstrahlen austreten können. Die Löcher 27 sind in parallelen Reihen 37 angeordnet und weisen bei der hier beschriebenen Variante des sanitären Einsetzteils 1 gleiche, in Strömungsrichtung konstante viereckige Querschnitte auf. Bei alternativen Varianten der Zerlegerstufe können die Löcher unterschiedliche Querschnitte, beispielsweise auch runde Querschnitte, und/oder in Strömungsrichtung variierende Querschnitte aufweisen, so dass sie als Düsen ausgebildet sein können.

Die Zerlegerplatte 6 ist bei der in den Figuren 1 und 2 gezeigten bestimmungsgemäßen Verwendung des sanitären Einsetzteils 1 orthogonal zu einer Richtung 14, in der das sanitäre Einsetzteil 1 bestimmungsgemäß in die Sanitäreinheit eingesetzt wird, angeordnet. Dadurch strömen die Einzelstrahlen im Wesentlichen entgegengesetzt zu dieser Richtung 14 aus den Löchern 27 aus.

Die Verbindung der Zerlegerplatte 6 mit dem hülsenförmigen Gehäuseteil 8 erfolgt über eine formschlüssige, unverlierbare Zerlegerstufen-Verbindung, die insbesondere in den Figuren 3 und 4 zu erkennen ist. Durch diese Verbindung können unterschiedliche Varianten von Gehäuseteilen mit unterschiedlichen Varianten von Zerlegerstufen kombiniert werden.

Die Zerlegerstufen-Verbindung ist als eine Schnapp-Verbindung ausgestaltet, für welche die Zerlegerplatte 6 an einem Umfangsrand einen insbesondere in Figur 5 zu erkennenden, umlaufenden elastischen Kranz 17 und das hülsenförmige Gehäuseteil 8 an der Innenseite einen insbesondere in den Figuren 3 und 4 zu erkennenden umlaufenden, nach innen in den Innenraum 10 hervorragenden Haltevorsprung 18 aufweist. Der Haltevorsprung 18 ist auf dessen Abströmseite keilförmig ausgebildet, d.h**.** er hat eine im Verlauf der Richtung 14 nach innen ansteigende Wandung. Dadurch kann die Zerlegerplatte 6 in der Richtung 14 von einer Abströmseite des Gehäuseteils 8 in das Gehäuseteil 8 eingeführt und an dem Haltevorsprung 18 vorbeibewegt werden. Wenn die Zerlegerplatte 6 an dem Haltevorsprung 18 vorbeibewegt wird, wird der Kranz 17 elastisch verformt und federt zuströmseitig des Haltevorsprungs 18 elastisch in die ursprüngliche Form zurück und liegt dann zuströmseitig auf dem Haltevorsprung 18 auf.

Für eine Abdichtung eines zwischen der Zerlegerplatte 6 und dem Gehäuseteil 8 bestehenden Spaltes 28 liegt, wie in den Figuren 3 und 4 zu erkennen, ein als Dichtring 29 ausgebildetes Dichtelement zuströmseitig des Spalts 28 auf der Zerlegerplatte 6 und dem Spalt 28 auf und ist in dem Gehäuseteil 8 eingeklemmt. Die Mischstufe 7 ist somit gegenüber einem zuströmseitig der Zerlegerstufe 6 ausgebildeten Raum abgedichtet. Der Dichtring 29 dichtet das sanitäre Einsetzteil 1 ferner gegen das Anschlussteil 2 ab, indem der Dichtring 29 mit einer Zuströmseite gegen eine Abströmseite des Anschlussteils 2 anliegt. In Figur 5 ist der Dichtring 29 nicht dargestellt, aber dennoch grundsätzlich vorhanden.

Bei einer alternativen Variante des sanitären Einsetzteils 1 ist die Zerlegerstufe einstückig mit dem Gehäuseteil 8 ausgebildet (vgl. Fig. 6 und die zugehörige Beschreibung). Bei einer noch weiteren Variante ist kein Gehäuseteil 8 vorgesehen und die Zerlegerstufe 6 ist, beispielsweise über eine Verbindung gemäß der hier beschriebenen Zerlegerstufen-Verbindung, direkt in das Anschlussteil 2 oder in das Auslaufstück 3 eingesetzt (nicht dargestellt).

Die Mischstufe 7 ist von dem in dem Innenraum 10 angeordneten Träger 33 und einer Anordnung 41 von quer zu der Richtung 14, in welcher das sanitäre Einsetzteil 1 bestimmungsgemäß in das Auslaufstück 3 eingesetzt wird, liegenden Strömungshindernissen 32 ausgebildet. Die Richtung 14 ist entgegen einer bestimmungsgemäßen Hauptströmungsrichtung 25, in welcher das sanitäre Einsetzteil 1 durchströmt wird, gerichtet. Somit ragen die Strömungshindernisse 32 derart von dem Träger 33 ab, dass sie auch quer zu der Hauptströmungsrichtung 25 liegen.

Wie in den Figuren 1, 2 und 4 zu erkennen ist, ist bei dem sanitären Einsetzteil 1 mindestens ein in die Mischstufe 7 führender Belüftungsgang 9 ausgebildet.

Der Belüftungsgang 9 dient dazu, dass Luft zu der Mischstufe 7 geführt werden kann, um einen belüfteten Wasserstrahl zu erzeugen. Der Belüftungsgang 9 wird von einem Luftvolumen in dem Auslaufstück 3 mit Luft gespeist. Durch ein in den Figuren nicht gezeigtes Fenster in dem Anschlussteil 2 strömt Luft von dem Luftvolumen in dem Auslaufstück 3 zu dem Gehäuseteil 8 und an dem Gehäuseteil 8 entlang zu in Figur 4 gezeigten, in dem Gehäuseteil 8 ausgebildeten Belüftungsöffnungen 24.

Insgesamt sind vier Belüftungsöffnungen 24 ausgebildet, von denen in Figur 4 aufgrund der Schnittdarstellung nur zwei gezeigt sind. Die Belüftungsöffnungen 24 bilden dabei einen Abschnitt des Belüftungsgangs 9 und das Fenster des Anschlussteils 2 dient als ein Lufteinlass, in welchem der Belüftungsgang 9 mündet. Mit den Belüftungsöffnungen 24 führt der Belüftungsgang 9 durch das Gehäuseteil 8 hindurch. Die Belüftungsöffnungen 24 sind dabei in einem Zuströmbereich der Mischstufe 7 stromaufwärts der Strömungshindernisse 32 und nahe unterhalb der Zerlegerplatte 6 ausgebildet, damit die in die Mischstufe 7 einströmenden Wasserstrahlen gut mit der Luft durchmischt werden können. Ferner erstrecken sich die Belüftungsöffnungen 24 in der Umfangsrichtung des sanitären Einsetzteils 1, um die Luft verteilt einbringen zu können. Insbesondere sind die Belüftungsöffnungen 24 zuströmseitig einer ersten noch im Detail beschriebenen Etage 38 der Durchströmungshindernisse 32 und abströmseitig der Zerlegerstufe 6 angeordnet. Dabei entspricht ein Abstand A zwischen einem abströmseitigen Ende der Belüftungsöffnung 24 und der Zerlegerstufe 6 mindestens einem Abstand B von einem quer, nämlich orthogonal, zur Hauptströmungsrichtung 25 außenliegenden Loch 27 der Zerlegerstufe 6 zu einem Rand der Zerlegerstufe 6, damit Wasser nicht unkontrolliert durch die Belüftungsöffnungen 24 aus dem sanitären Einsetzteil 1 herausspritzt und/oder läuft, wenn das sanitäre Einsetzteil 1 schräg gestellt ist und/oder der Wasserdruck gering ist.

In dem Innenraum 10 ist ein weiterer Abschnitt des Belüftungsgangs 9 von einem in der Mischstufe 7 in der Querschnittsebene der Belüftungsöffnungen 24 umlaufend ausgebildeten Ringraum ausgebildet. Durch den Ringraum kann durch die Belüftungsöffnungen 24 einströmende Luft hervorragend verteilt in der Mischstufe 7 transportiert werden.

In den Figuren nicht gezeigt, aber denkbar ist auch eine Variante des sanitären Einsetzteils, bei dem keine Mittel für eine Belüftung vorgesehen sind. Dabei kann beispielsweise ausgehend von den Figuren 1 bis 5 auf die Belüftungsfenster 24 verzichtet werden, so dass ein unbelüfteter Strahl erzeugbar ist.

Stromabwärts des Ringraums sind die Strömungshindernisse 32 in der Hauptströmungsrichtung 25 betrachtet in wenigstens zwei Etagen, nämlich drei Etagen 38, 39, 40, angeordnet. Dadurch ist eine gute Durchmischung nach Art einer Kaskade erreichbar, wenn bestimmungsgemäß Wasser durch das sanitäre Einsetzteil 1 strömt. Dabei sind wenigstens zwei, nämlich alle drei Etagen 38, 39, 40 parallel zueinander ausgerichtet. Die Strömungshindernisse 32 in den unterschiedlichen Etagen 38, 39, 40 weisen jeweils zueinander parallele Ausrichtungen auf, wie beispielsweise in den Figuren 3 und 5 zu erkennen ist. Die Strömungshindernisse 32 der ersten Etage 38 und der dritten Etage 40 liegen in der Hauptströmungsrichtung 25 genau übereinander und die Strömungshindernisse 32 der zweiten Etage 39 lateral versetzt dazu. Wie insbesondere in Figur 4 zu erkennen ist, überlappen sich jeweils zwei benachbarte Etagen in der Hauptströmungsrichtung 25 mit einem geringen Abschnitt, wobei der Überlapp der dritten Etage 40 mit der zweiten Etage 39 etwas stärker ausgeprägt ist als der Überlapp der zweiten Etage 39 mit der ersten Etage 38. Dadurch sind die Etagen 38, 39, 40 insgesamt verschachtelt angeordnet.

Das Halten der Strömungshindernisse 32 in der beschriebenen Position erfolgt mit dem Träger 33. Der Träger 33 besteht aus einem zentralen, runden, fest verbunden mit der Zerlegerplatte 6 ausgebildeten Pfeiler 53 und einer dünnen Wandung 54. Bei der hier beschriebenen Variante ist die Wandung 54 orthogonal zu den Strömungshindernissen 32 ausgerichtet und in einer gemeinsamen Ebene mit einer Mittellinie der Abströmseite 15 der Zerlegerstufe 6 angeordnet. Die feste Verbindung des Trägers 33 mit der Zerlegerstufe 6 wird bei der hier beschriebenen Variante durch eine einstückige Ausbildung des Trägers 33 mit der Zerlegerplatte 6 erzielt. Es sind aber auch Varianten der Anordnung 41 von Strömungshindernissen 32 ohne den Träger 33 denkbar, oder mit einem Träger 33, der nicht einstückig mit der Auslaufstufe 6 ausgebildet, sondern mit dieser vorzugsweise fest verbunden ist.

Aufgrund der mittigen Anordnung des Trägers 33 und der flächigen Wandung 54 können die Strömungshindernisse 32 besonders einfach und effektiv von dem Träger 33 getragen werden. Eine besonders hohe Stabilität wird dadurch erreicht, dass die Anordnung 41 von Strömungshindernissen 32 fest verbunden, insbesondere einstückig, mit dem Träger 33 ausgebildet ist.

Aufgrund der Wandung 54 des Trägers 33 ist die Mischstufe 7 in zwei gleichgroße, symmetrische Teilräume 34, 35 aufgeteilt. Dabei weist die Wandung 54 des Trägers 33 eine Mehrzahl von Druckausgleichsaussparungen 36 auf, die die zwei Teilräume 34, 35 fluidisch miteinander verbindet. Die Druckausgleichsaussparungen 36 sind dabei so groß ausgebildet, dass der prinzipiell wandförmige Träger 33 auf den zentralen Pfeiler 53 und eine Mehrzahl von die Strömungshindernisse 32 punktuell verbindenden flachen Stegen reduziert ist.

Die Druckausgleichsaussparungen 36 ermöglichen einen Querfluss in Bezug auf die Hauptströmungsrichtung 25. Die Ausbildung eines Querflusses hat einen ausgleichenden Effekt zwischen den Teilräumen 34, 35. Insbesondere ist ein Druckausgleich zwischen den Teilräumen 34, 35 möglich. Somit kann eine Beeinträchtigung des bestimmungsgemäß mit dem sanitären Einsetzteil 1 abgebbaren Strahlquerschnitts durch den Träger 33 zumindest teilweise kompensiert werden.

Die Druckausgleichsaussparungen 36 sind bei dem hier beschriebenen sanitären Einsetzteil 1 mit runder Auslaufstufe 19 besonders vorteilhaft, weil Abweichungen von einem runden Querschnitt 30 eines abgegebenen Wasserstrahls besonders auffällig sind und aufgrund der Druckausgleichsaussparungen 36 ein möglichst runder Strahlquerschnitt eines bestimmungsgemäß abgegebenen Wasserstrahls herstellbar ist.

Die Strömungshindernisse 32 weisen einen insbesondere in den Figuren 3 und 4 zu erkennenden unrunden Querschnitt 30 auf, der insbesondere in Form eines Rechtecks mit abgerundeten Ecken realisiert ist. Der unrunde Querschnitt 30 hat in der bestimmungsgemäßen Hauptströmungsrichtung 25, die entgegengesetzt zu der Richtung 14 ist, in der das sanitäre Einsetzteil 1 in die Sanitärarmatur einsetzbar ist, eine größere Erstreckung als quer, insbesondere orthogonal, zu dieser Richtung 25. Ein Längenverhältnis der Erstreckung des unrunden Querschnitts 30 in der Richtung 25 zu der Erstreckung quer, insbesondere orthogonal, zu dieser Richtung 25 beträgt dabei mindestens 2. Von der ersten Etage 38 bis zur dritten Etage 40, d.h. über die entlang der Hauptströmungsrichtung 25 benachbarten Etagen, steigt dieses Längenverhältnis leicht an, weil die Erstreckung Querschnitts 30 quer zu der Richtung 25 abnimmt und die Erstreckung des Querschnitts 30 in der Richtung 25 unverändert ist. Mit anderen Worten ausgedrückt, wird der Querschnitt 30 und somit auch die Strömungshindernisse 32 über zwei in der Hauptströmungsrichtung 25 benachbarte Etagen 38, 39 bzw. 39, 40 schmaler.

Mit den unrunden Querschnitten der Strömungshindernisse 32 kann ein besonders guter Kompromiss aus Verwirbelung der zuströmenden Strahlen und Wasserdurchsatz durch die Mischstufe 7 erzielt werden. Ferner kann das durch die Mischstufe 7 an den ausgerichteten Strömungshindernissen 32 entlangströmende Wasser gleichmäßig aus dem sanitären Einsetzteil 1 ausströmen.

Bei weiteren alternativen Varianten des sanitären Einsetzteils 1 sind die Querschnitte elliptisch oder oval, wie beispielsweise in Fig. 9 und Fig. 11 zu erkennen ist.

Die übereinanderliegenden Strömungshindernisse 32 der ersten Etage 38 und der dritten Etage 40 sind derart auf Positionen der in der Zerlegerplatte 6 in den Reihen 37 ausgebildeten Löcher 27 zwangsausgerichtet, dass das durch die Löcher 27 bestimmungsgemäß hindurchtretende Wasser auf ein parallel unter einer der Reihen 37 von Löchern 27 liegendes Strömungshindernis 32 der ersten Etage 38 mittig auftrifft. Dabei ist die Anordnung der Löcher 27 in der Zerlegerplatte 6 in der Hauptströmungsrichtung 25 deckungsgleich zu einer Form der Strömungshindernisse 32 ausgebildet, so dass sich die Löcher 27 einfach durch die nachfolgenden Strömungshindernisse 32 abdecken lassen. Dadurch ist ein tiefes Eindringen der aus den Löchern 27 austretenden Einzelstrahlen in den Mischraum 7 hinein vermeidbar.

Eine mit der Zwangsausrichtung erzielbare reproduzierbare Ausrichtung der Löcher 27, aus denen die Einzelstrahlen der Zerlegerplatte 6 austreten, relativ zu einer Orientierung der Strömungshindernisse 32 kann für eine gleichbleibende Qualität einer Strahlerzeugung über viele Strahlregler hinweg vorteilhaft sein.

Damit der Träger 33 und die Strömungshindernisse 32 unter der Last der auftreffenden Wasserstrahlen nicht oder nur geringfügig verformt werden, weist die Mischstufe 7 eine den Träger 33 und die Anordnung 41 von Strömungshindernissen 32 in der Hauptströmungsrichtung 25 an der Auslaufstufe 19 abstützende Stützstruktur 42 auf. Die Stützstruktur 42 ist, wie insbesondere in den Figuren 4 und 5 zu erkennen, in Form von zwei dünnen, flachen Stegen 42 ausgebildet, die in einer Ebene mit der Wandung 54 des Trägers 33 und der beschriebenen Mittellinie der Abströmseite 15 der Zerlegerstufe 6 angeordnet sind. Die Stege 42 greifen an radial außenliegenden Strömungshindernissen 32 an und sind in der Hauptströmungsrichtung 25 betrachtet nach radial außen geneigt. Für eine besonders hohe Stabilität sind die Stege 42 zuströmseitig einstückig mit dem Träger 33 ausgebildet. Abströmseitig liegen die Stege 42 auf der Auslaufstufe 19 auf. Dadurch kann der Träger 33 mit den Strömungshindernissen 32 bedarfsweise gestützt werden oder in Bezug auf die Auslaufstufe 19 frei schwingen. Die dünnen, flachen Stege 42 beeinflussen die bestimmungsgemäße Strömung nur äußerst geringfügig und sind gleichzeitig hervorragend für eine vorbestimmte, von der Wasserströmung eingeleitete Krafteinleitung ausgerichtet.

Die Auslaufstufe 19 ist, wie insbesondere in Figur 5 zu erkennen, eine Auslaufstruktur 20 mit einem runden Umfangsrand 21. Die Auslaufstruktur 20 weist in einem zentralen Abschnitt eine Gitterstruktur 22 und eine Mehrzahl von Öffnungen 23 auf, wobei die Gitterstruktur 22 parallel zu der Hauptströmungsrichtung 25 ausgerichtete Gitterelemente zum Ausrichten der Strömung hat und die Öffnungen 23 wabenförmig dazwischen ausgebildet sind. In einem radial äußeren Ringabschnitt, der an dem Umfangsrand 21 angrenzt, weist die Auslaufstruktur 20 größere, teilringförmige Öffnungen 26 auf. Der Umfangsrand 21 korrespondiert mit der Innenwandung des Gehäuseteils 8.

Für die einstückige Ausbildung der Mischstufe 7 mit der Auslaufstufe 19 ist der Träger 33 der Mischstufe 7 an einem abströmseitigen Ende einstückig mit der Auslaufstruktur 20 ausgebildet. Somit ist die Auslaufstufe 19 auch einstückig mit der Zerlegerstufe 6 ausgebildet und die Auslaufstufe 19 wird, wenn die Zerlegerstufe 6 in dem Gehäuseteil 8 angeordnet ist, von der Zerlegerstufe 6 getragen. Eine weitere Befestigung, beispielsweise an dem Gehäuse 8 oder eine direkte Befestigung an der Zerlegerstufe 6, weist die getragene Auslaufstufe 19 nicht auf.

Je nach Ausführungsform des hier beschriebenen sanitären Einsetzteils sind das Gehäuseteil 8 und die Auslaufstufe 19 keine zwingend erforderlichen Bestandteile des sanitären Einsetzteils.

Figur 6 zeigt eine alternative Variante des sanitären Einsetzteils 1. Diese Variante ähnelt der in den Figuren 1 bis 5 gezeigten Variante. Nachfolgend werden daher ausschließlich die bestehenden Unterschiede zwischen beiden Varianten beschrieben.

Bei der in Figur 6 gezeigten Variante sind die Zerlegerstufe 6 und das Gehäuseteil 8 nicht miteinander verbunden, sondern sie sind einstückig miteinander ausgebildet. Insofern ist die beschriebene Zerlegerstufen-Verbindung vermeidbar. Diese Variante der einstückigen Ausbildung ist besonders gut abgedichtet und mechanisch stabil.

Damit ein Einsetzen des Trägers 33 in der Richtung 14, in der das sanitäre Einsetzteil 1 bestimmungsgemäß in die Sanitäreinheit eingesetzt wird, möglich ist, ist bei der in Figur 6 gezeigten Variante der Träger 33 nicht einstückig mit der Zerlegerstufe 6 ausgebildet, sondern der Träger 33 ist über eine Verbindung 43 mit der Zerlegerstufe 6 verbindbar. Dadurch ist es auch möglich, unterschiedliche Varianten von Zerlegerstufen 6 mit unterschiedlichen Varianten von Trägern 33, unterschiedlichen Varianten von Anordnungen 41 von Strömungshindernissen 33 und/oder unterschiedlichen Varianten von Auslaufstufen 19 flexibel und einfach zu kombinieren.

Die Verbindung 43 ist als eine verrastende, unverlierbare Verbindung ausgebildet.

Die Verbindung 43 weist eine symmetriebrechende Schnittstelle 44 auf, wobei die Schnittstelle 44 eine Ausrichtung der Strömungshindernisse 32 relativ zu der Zerlegerstufe 6 in Bezug auf Drehungen um eine Längsachse definiert. Somit ist auf einfache Weise eine Ausrichtung der Strömungshindernisse 32 auf die Reihen 37 der Löcher 27 in der Zerlegerstufe 6 erreichbar. Für die symmetriebrechende Schnittstelle 44 weist die als Zerlegerplatte 6 ausgebildete Zerlegerstufe eine zentrale, asymmetrische Aussparung auf, die in einer Orientierung parallel zu der Hauptströmungsrichtung 25 durchgreifbar ist. Der Träger 33 weist einen mit der Aussparung geometrisch korrespondierenden, Vorsprung und an dem Vorsprung angreifende, federnde Rastnasen 51 auf. Der Träger 33 kann somit entgegen der Hauptströmungsrichtung 25 mit dem Vorsprung in die Aussparung bewegt werden. Wenn die Rastnasen 51 die Aussparung durchdrungen haben, können sie auffedern und somit den Träger 33 verliersicher in der Zerlegerplatte 6 halten.

Alternative Varianten des sanitären Einsetzteils 1 mit anderen Arten einer Verbindung 43 sind den Figuren 14 und 15 gezeigt. Diese Varianten ähneln der in Figur 6 gezeigten Variante, weshalb ausschließlich die bestehenden Unterschiede beschrieben werden. Insbesondere ist bei den Figuren 14 und 15 für eine bessere Darstellbarkeit der jeweiligen Verbindung 43 das Gehäuseteil 8 nicht dargestellt. Die in den Figuren 14 und 15 gezeigte Zerlegerstufe 6 kann entweder analog zu der Variante der Figuren 1 bis 5 mit dem Gehäuseteil 8 verbindbar sein oder analog zu der Variante der Figur 6 einteilig mit dem Gehäuseteil 8 ausgebildet sein.

Die in den Figuren 14 und 15 gezeigte Verbindung 43 kann grundsätzlich ähnlich funktionieren. Dabei können die gezeigten Verbindungen 43 als eine verrastende Verbindung ausgebildet sein.

Die gezeigten Verbindungen 43 unterscheiden sich dadurch voneinander, dass die in Figur 14 gezeigte Variante eine freie Ausrichtung und Drehung des Trägers 33 und der Anordnung 41 von Strömungshindernissen 32 gegenüber der Zerlegerstufe 6 um eine Längsachse zulässt, wohingegen die in Figur 15 gezeigte Variante, wie die in Figur 6 gezeigte Variante, eine Zwangsausrichtung des Trägers 33 und der Anordnung 41 von Strömungshindernissen 32 gegenüber der Zerlegerstufe 6 bestimmt.

Für die in Figur 15 gezeigte Zwangsausrichtung des Trägers 33 und der Anordnung 41 greift der Träger 33 mit der flachen Wandung 54 in entlang der Hauptströmungsrichtung 25 orientierte Schlitze 46 in zwei Vorsprüngen 47 der Zerlegerplatte 6 ein. Dabei sind ein Abschnitt der flachen Wandung 54 und die Schlitze 46 geometrisch korrespondierend zueinander ausgebildet. So kann der Träger 33 einfach, insbesondere in der Richtung 14 in die Schlitze 46 eingesetzt werden. Die Kombination der Schlitze 46 und des Trägers 33 ist dabei die symmetriebrechende Schnittstelle 44, die eine Ausrichtung der Strömungshindernisse 32 relativ zu der Zerlegerstufe 6 in Bezug auf Drehungen um eine Längsachse definiert.

Bei der in Figur 14 gezeigten Variante sind die Vorsprünge 47 mit den Schlitzen 46 zwar ebenfalls ausgebildet. Allerdings ragen die Vorsprünge 47 in geringerem Ausmaß in der Hauptströmungsrichtung 25 von der Zerlegerplatte 6 hervor als bei der in Figur 15 gezeigten Variante. Somit gelangt der Träger 33 nicht mit den Schlitzen 46 in Eingriff. Die Verbindung 43 wird ausschließlich über den zentralen, runden, Pfeiler 53 des Trägers 33 hergestellt, der mit einer damit korrespondierenden Aussparung in der Zerlegerplatte 6 drehbar verbunden ist.

Figur 7 zeigt eine weitere alternative Variante des sanitären Einsetzteils 1. Diese Variante ähnelt ebenfalls der in den

Figuren 1 bis 5 gezeigten Variante. Nachfolgend werden daher wieder ausschließlich die bestehenden Unterschiede zwischen beiden Varianten beschrieben.

Die in Figur 7 gezeigte Variante weist die Verbindung 43 auf, die in Zusammenhang mit der in Figur 6 gezeigten Variante beschrieben ist. Diese Variante kann alternativ auch die in den Figuren 14 oder 15 gezeigte Verbindung 43 aufweisen. Ferner weist die in Figur 7 gezeigte Variante die in Zusammenhang mit der in den Figuren 1 bis 5 beschriebene Zerlegerstufen-Verbindung auf. Diese Variante unterscheidet sich also von der in den Figuren 1 bis 5 gezeigten Variante dadurch, dass die Zerlegerstufe 6 und der Träger 33 miteinander verbindbar sind. Dadurch ist eine besonders große Flexibilität hinsichtlich der Kombinierbarkeit unterschiedlicher Varianten von Zerlegerstufen 6, Trägern 33, Anordnungen 41 von Strömungshindernissen 33 und/oder Auslaufstufen 19 möglich.

Die Figuren 8 und 9 zeigen eine weitere alternative Variante des sanitären Einsetzteils 1. Diese Variante ähnelt ebenfalls der in den Figuren 1 bis 5 gezeigten Variante. Nachfolgend werden daher wieder ausschließlich die bestehenden Unterschiede zwischen beiden Varianten beschrieben. In Figur 8 sind für eine bessere Sichtbarkeit das Gehäuseteil 8 und die Auslaufstufe 19 nicht gezeigt. In Figur 9 ist das Gehäuseteil 8 nicht gezeigt.

Wie anhand der Figuren 8 und 9 ersichtlich ist, ist die Zerlegerstufe 6 ebenfalls als ein Grundkörper mit einer dreidimensionalen Struktur in Form eine Zerlegerplatte 6 ausgebildet. Dabei sind an der der Mischstufe 7 zugewandten Abströmseite 15 der Zerlegerplatte 6 eine Mehrzahl von Luftkanälen 16 als einseitig offene Vertiefung in die Zerlegerplatte 6 eingebracht. Die Luftkanäle 16 sind parallel zueinander und zu den Strömungshindernissen 32 von einem äußeren Umfang der Zerlegerplatte 6 durchgehend bis zu der Wandung 54 des Trägers 33 an der Mittellinie der Abströmseite 15 der Zerlegerplatte 6 ausgebildet. Die in einer der gemeinsamen Reihen 37 angeordneten Löcher 27 münden in einem parallel zu dieser Reihe 37 ausgebildeten Luftkanal 16. Die in unterschiedlichen Reihen 37 angeordneten Löcher 27 sind somit von in der Zerlegerstufe 6 zwischen den Luftkanälen 16 ausgebildeten Rippen getrennt.

Die Luftkanäle 16 bilden der einen Abschnitt des Belüftungsgangs 9 aus. Dabei strömt die Luft von dem im Zusammenhang mit den Figuren 1 bis 5 beschriebenen Ringraum in die Luftkanäle 16 und wird so besonders schnell flächig in der Mischstufe 7 verteilt. Dabei ermöglicht die Ausbildung von Luftkanälen 16 an der Zerlegerplatte 6 eine platzsparende Ausbildung des sanitären Einsetzteils, weil dann der Belüftungsgang 9 zumindest teilweise im Material der Zerlegerstufe 6 ausgebildet ist. Ferner können die aus den Löchern 27 austretenden Wasserstrahlen hervorragend auf die in der Hauptströmungsrichtung 25 unter den Luftkanälen 16 angeordneten Strömungshindernisse 32 geführt und gleichzeitig hervorragend belüftet werden.

Abströmseitig unterhalb der Luftkanäle 16 sind, wie bei den Varianten der Figuren 1 bis 7, die Strömungshindernisse 32 angeordnet. Bei der in den Figuren 8 und 9 gezeigten Variante sind die Strömungshindernisse 32 nur in zwei Etagen 38, 39 angeordnet. Zudem weisen die Strömungshindernisse 32 einen veränderten, nämlich elliptischen, unrunden Querschnitt 30 auf. Ein Längenverhältnis der Erstreckung des unrunden Querschnitts 30 in der Hauptströmungsrichtung 25 zu der Erstreckung quer zu dieser Richtung 25 beträgt auch hier mindestens 2.

Insbesondere aufgrund des geänderten Querschnitts 30 sind die Wandung des Trägers 33 und die Druckausgleichsaussparung 36 ebenfalls etwas anders ausgebildet. Ihre Funktion ist jedoch unverändert. Bei einer weiteren Variante kann der Querschnitt 30 der Strömungshindernisse 32 oval sein. Es sind zudem Varianten möglich, bei denen verschiedene der hier beschriebenen Querschnitte 30 miteinander kombiniert werden.

Bei der in den Figuren 8 und 9 gezeigten Variante ist der im Zusammenhang mit den Figuren 1 bis 5 beschriebene Kranz 17 der Zerlegerstufen-Verbindung ebenfalls verändert ausgebildet. Der in den Figuren 8 und 9 gezeigte Kranz 17 kann durch den in den Figuren 1 bis 5 gezeigten Kranz ersetzt werden, und umgekehrt.

Die Figuren 10 und 11 zeigen eine weitere alternative Variante des sanitären Einsetzteils 1. Diese Variante ähnelt der in den Figuren 8 und 9 gezeigten Variante. Nachfolgend werden daher ausschließlich die bestehenden Unterschiede zwischen diesen beiden Varianten beschrieben.

Die Strömungshindernisse 32 der in den Figuren 10 und 11 gezeigten Variante sind in drei Etagen 38, 39, 40 angeordnet. Dabei liegen die Strömungshindernisse 32 der ersten Etage 38 und der dritten Etage 40, wie bei der in den Figuren 1 bis 5 gezeigten Variante, übereinander und die zweite Etage 39 ist lateral versetzt hierzu. Der unrunde Querschnitt 30 der Strömungshindernisse 32 in der ersten Etage 38 und der zweiten Etage 39 ist, wie bei der in den Figuren 8 und 9 gezeigten Variante, elliptisch ausgebildet. Das Längenverhältnis der Erstreckung des unrunden Querschnitts 30 in der Hauptströmungsrichtung 25 zu der Erstreckung quer zu dieser Richtung 25 beträgt auch hier in der ersten Etage 38 und der zweiten Etage 39 mindestens 2.

Hiervon verschieden ist der Querschnitt 30 der Strömungshindernisse 32 in der dritten Etage 40 rund ausgebildet. Das Längenverhältnis der Erstreckung des Querschnitts 30 in der Hauptströmungsrichtung 25 zu der Erstreckung quer zu dieser Richtung 25 beträgt somit in der dritten Etage 40 genau 1. Somit nimmt das Längenverhältnis der Erstreckung des unrunden Querschnitts 30 in der Hauptströmungsrichtung 25 zu der Erstreckung quer zu dieser Richtung 25 über die zwei benachbarten Etagen 39, 40 ab.

Die Figur 12 zeigt eine weitere alternative Variante des sanitären Einsetzteils 1. Diese Variante ähnelt ebenfalls der in den Figuren 1 bis 5 gezeigten Variante. Nachfolgend werden daher wieder ausschließlich die bestehenden Unterschiede zwischen beiden Varianten beschrieben. In Figur 12 sind für eine bessere Sichtbarkeit das Gehäuseteil 8 und die Auslaufstufe 19 nicht gezeigt.

Bei der in Figur 12 gezeigten Variante schließt die Ausrichtung der Strömungshindernisse 32 zwischen den zwei benachbarten Etagen 39, 40 der drei Etagen 38, 39, 40 einen Winkel ein von 90° ein. Mit anderen Worten ausgedrückt, sind die in Hauptströmungsrichtung 25 zweite, d.h. mittlere, Etage 39 und die in Hauptströmungsrichtung 25 dritte, d.h. untere, Etage 40 in Bezug auf eine Drehung um eine Längsachse des sanitären Einsetzteils 1, die parallel zur Hauptströmungsrichtung 25 ausgerichtet ist, gegeneinander verdreht. Dadurch kann eine hervorragende Verteilung der Strömungsquerschnitte 32 bezogen auf den Strömungsquerschnitt der Mischstufe 7 erzielt werden.

Die Figur 13 zeigt eine weitere alternative Variante des sanitären Einsetzteils 1. Diese Variante ähnelt ebenfalls der in den Figuren 1 bis 5 gezeigten Variante. Nachfolgend werden daher wieder ausschließlich die bestehenden Unterschiede zwischen beiden Varianten beschrieben. In Figur 13 sind für eine bessere Sichtbarkeit das Gehäuseteil 8 und die Auslaufstufe 19 nicht gezeigt.

Bei der in Figur 13 gezeigten Variante ist die Anordnung 41 von Strömungshindernissen ebenfalls derart ausgebildet, dass die Strömungshindernisse 32 in den drei Etagen 38, 39, 40, angeordnet sind. Dabei weist wenigstens eine, nämlich die in Hauptströmungsrichtung 35 dritte Etage 40 wenigstens zwei, nämlich drei, Bereiche 48, 49, 50 von Strömungshindernissen 32 auf. Diese Bereiche sind auch in Figur 18, die die untere Etage 40 der hier beschriebenen Anordnung 41 von Strömungshindernissen 32 isoliert darstellt, zu erkennen. Bei der hier beschriebenen und in den Figuren 13 und 18 gezeigten Anordnung 41 unterscheidet sich die Ausrichtung der Strömungshindernisse 32 in zwei der drei Bereiche 48, 49, 50 voneinander. Während die Strömungshindernisse 32 in einem ersten Bereich 48 parallel zu den in Reihen 37 angeordneten Löchern 27 ausgerichtet sind, sind die Strömungshindernisse 32 in dem zweiten Bereich 49 und dem dritten Bereich 50 quer, insbesondere orthogonal, zu den Strömungshindernissen 32 des ersten Bereichs 48 ausgerichtet. Dazu ragen die Strömungshindernisse 32 des zweiten Bereichs 49 und des dritten Bereichs 50 von nach außen weisenden Längsseiten der beiden äußersten Strömungshindernisse 32 des ersten Bereichs 38 in entgegengesetzte Richtungen ab.

Durch diese Ausrichtung sind die Strömungshindernisse 32 der zweiten Etage 39 parallel zu den Strömungshindernissen 32 des ersten Bereichs 48 der dritten Etage ausgerichtet und die Strömungshindernisse 32 der zweiten Etage 39 schließen mit den Strömungshindernissen 32 des zweiten Bereichs 49 und des dritten Bereichs 50 der dritten Etage 40 einen Winkel von 90° ein. Mit anderen Worten ausgedrückt, schließt die Ausrichtung der Strömungshindernisse 32 zwischen den zwei benachbarten Bereichen einen Winkel von 90° ein, nämlich zwischen der als ein einziger Bereich ausgebildeten zweiten Etage 39 und dem zweiten Bereich 49 und dem dritten Bereich 50 der dritten Etage 40. Auch dadurch kann eine hervorragende Verteilung der Strömungsquerschnitte 32 bezogen auf den Strömungsquerschnitt der Mischstufe 7 erzielt werden.

Die Figuren 14 und 15 sind im Zusammenhang mit Figur 6 beschrieben.

Figur 16 zeigt eine weitere Variante der Anordnung 41 von Strömungshindernissen 32 in einer schematischen Darstellung. Dabei ist ein Längenverhältnis der Erstreckung des Querschnitts 30 in einer in der Hauptströmungsrichtung 25 ersten 38 und letzten 39 Etage der wenigstens drei Etagen 38, 39, 40 größer als in der dazwischen angeordneten Etage 38. Dadurch können die beschriebenen, mit dem in der Hauptströmungsrichtung 25 abnehmenden Längenverhältnis erzielbaren Vorteile kombiniert werden mit einer durch die letzte Etage 40 erzeugten besonders guten Ausrichtung eines Strahls. Diese Anordnung 41 kann mit der beschriebenen Mischstufe 7 und/oder dem beschriebenen sanitären Einsetzteil 1 kombiniert werden.

Figur 17 zeigt eine noch weitere Variante der Anordnung 41 von Strömungshindernissen 32 in einer schematischen Darstellung. Dabei weist die Anordnung 41 nicht den beschriebenen Träger auf. Die in zwei Etagen 38, 39 können miteinander verbunden, insbesondere einstückig, ausgebildet sein, oder sich lose gegenseitig abstützen. Beispielsweise kann die Verbindung oder Abstützung mittels eines Abstandsmittels 51 erfolgen, das hier als ein Ring ausgebildet ist. Bei der Anordnung 41 überlappen sich die Etagen 38, 39 analog zu der in Verbindung mit Figur 4 beschriebenen Weise. Diese Anordnung 41 kann ebenfalls mit der beschriebenen Mischstufe 7 und/oder dem beschriebenen sanitären Einsetzteil 1 kombiniert werden.

Figur 18 zeigt isoliert die unterste Etage 40 der Anordnung 41 von Strömungshindernissen 32 der in Figur 13 gezeigten Variante einer sanitären Einsetzeinrichtung 1 und ist im Zusammenhang mit Figur 13 beschrieben. Anhand der isolierten Darstellung ist erkennbar, dass die Strömungshindernisse 32 des ersten Bereichs 48 mittels des Trägers 33 miteinander verbunden sind. Die Strömungshindernisse 32 des zweiten Bereichs 49 und des dritten Bereichs 50 ragen von einer Außenseite der außenliegenden Strömungshindernisse 32 des ersten Bereichs 48 hervor und werden zusätzlich von den zuströmseitigen Strömungshindernissen 32 der zweiten Etage 39 getragen, die quer zu den Strömungshindernissen 32 des zweiten Bereichs 49 und des dritten Bereichs 50 ausgerichtet sind. Anhand dieser Figur ist auch zu erkennen, dass sich die in der Hauptströmungsrichtung 25 unteren beiden Etagen 38, 39 abschnittsweise überlappen.

Figur 19 zeigt eine noch weitere Variante der Anordnung 41 von Strömungshindernissen 32. Diese Variante ähnelt der in Figur 18 gezeigten, untersten Etage 40 der Anordnung 41 von Strömungshindernissen 32. Nachfolgend werden daher ausschließlich die bestehenden Unterschiede zwischen beiden Varianten beschrieben. Im Unterschied zu der in Figur 18 gezeigten Variante der Anordnung 41 von Strömungshindernissen 32 weist die hier beschriebene Anordnung 41 lediglich eine Etage, nämlich die Etage 40, auf, die ähnlich zu der in der Hauptströmungsrichtung 25 dritten Etage 40 in Figur 13 ausgebildet ist. Optional kann die hier beschriebene Variante noch weitere Etagen der hier gezeigten Art oder einer anderen Art, beispielsweise mit ausschließlich zueinander parallelen Strömungshindernissen 32, aufweisen. Die einzelnen Strömungshindernisse 32 des ersten Bereiches 48 können mit einem Halter 52 miteinander verbunden sein. Die Strömungshindernisse 32 des zweiten Bereichs 49 und des dritten Bereichs 50 können wie im Zusammenhang mit Figur 18 beschrieben, ausgebildet sein. Die hier beschriebene Anordnung 41 kann mit den beschriebenen Mischstufen und/oder sanitären Einsetzeinrichtungen kombiniert werden.

Figur 20 zeigt eine noch weitere Variante der Anordnung 41 von Strömungshindernissen 32 mit einem Träger 33. Diese Variante weist parallel ausgerichtete Strömungshindernisse 32 in zwei Etagen 38, 39 auf. Dabei ist der Träger 33 verschieden zu dem Träger 33 der in den Figuren 1 bis 5 gezeigten Variante ausgebildet. Bei der in Figur 20 gezeigten Variante besteht der Träger 33 ebenfalls aus dem zentralen, runden, fest verbindbar mit der Zerlegerplatte 6 ausgebildeten Pfeiler 53 und der dünnen Wandung 54. Allerdings ist die Wandung 54 nicht, wie in den Figuren 1 bis 5 gezeigt, eben, sondern als ein Ring ausgebildet, welcher die Anordnung 41 von Strömungshindernissen 32 radial außen umgibt. Insbesondere kann jede der gezeigten Etagen 38, 39 einen eigenen Ring aufweisen. Die Strömungshindernisse 32 sind fest mit der Wandung 54 verbunden, insbesondere einstückig mit dieser ausgebildet.

Figur 21 zeigt eine Verwendung des sanitären Einsetzteils in einer analogen Ansicht zu der in Figur 2 dargestellten Verwendung. Diese Verwendung ähnelt der in den Figuren 1 und 2 gezeigten Verwendung bzw. Anordnung. Nachfolgend werden daher ausschließlich die bestehenden Unterschiede beschrieben. Die in Figur 21 gezeigte Verwendung unterscheidet sich von der in Figur 2 gezeigten Verwendung dadurch, dass das Innengegengewinde 13 direkt an dem Auslaufstück 3 ausgebildet ist, so dass das sanitäre Einsetzteil 1 mittels des an dem Gehäuseteil 8 ausgebildeten Außengewinde 12 direkt mit dem Auslaufstück 3 verschraubbar ist. Ein Anschlussteil 2 ist somit nicht erforderlich.

Die Figuren 22 bis 24 zeigen die in Fig. 1 gezeigte bestimmungsgemäße Verwendung bzw. das Anschlussteil 2 in weiteren Schnittdarstellungen. Anhand der Figuren 22 bis 24 ist auch eine fluidische Anordnung sowie eine Verwendung einer, insbesondere der, fluidischen Anordnung erkennbar.

Die fluidische Anordnung weist das Anschlussteil 2 auf. An dem Anschlussteil 2 sind ein Schlauchanschluss 55 und eine Aufnahme 56 für das sanitäre Einsetzteil 1 ausgebildet. Der Schlauchanschluss 55 dient zum Anschluss eines separaten, nicht dargestellten Schlauchs. Die Aufnahme 56 ist als ein Raum ausgebildet, welcher dazu dient, das sanitäre Einsetzteil 1 aufzunehmen. Die Aufnahme 56 kann insbesondere in der bestimmungsgemäßen Hauptströmungsrichtung offen, damit das sanitäre Einsetzteil 1 einsetzbar. Die Aufnahme 56 und der Schlauchanschluss 55 stehen in fluidischer Verbindung, so dass ein Fluid, insbesondere Wasser, von dem Schlauchanschluss 55 in die Aufnahme 56 strömen kann. Somit kann das in die Aufnahme 56 eingesetzte sanitäre Einsetzteil 1 mit dem Fluid, insbesondere Wasser, versorgt werden. Das Anschlussteil 2 weist wenigstens ein Luftleitmittel 57 zur Zuführung von Luft von außerhalb des Anschlussteils 2 in die Aufnahme 56 auf, so dass ein mit der fluidischen Anordnung bestimmungsgemäß abgegebenes Fluid, insbesondere Wasser, mit Luft versorgt werden kann. Insbesondere ist es nicht erforderlich, dass das sanitäre Einsetzteil 1 selbst Mittel zur Zuführung von Luft aufweist, um den einen belüfteten Strahl zu erzeugen. Wenn die Luft durch die Luftleitmittel 57 in die Aufnahme 56 geströmt ist, steht die Luft einer Beimischung in ein mit dem sanitären Einsetzteil 1 bestimmungsgemäß abzugebenden Fluid zur Verfügung. Für die Beimischung kann die Luft durch den beschriebenen Belüftungsgang 9 in die Mischstufe 7 strömen.

Die Luftleitmittel 57 weisen mehrere Durchbrüche 63 in einer Wandung 64 eines hülsenförmigen Abschnitts des Anschlussteils 2 auf, durch welche die Luft durch Anschlussteil 2 dem sanitären Einsetzteil 1 zugeführt werden zu können.

Bei der hier gezeigten Variante sind die Luftleitmittel 57 zu einer Ansaugung von Luft aus einem den Schlauchanschluss 55 aufnehmenden Innenraum 58 der Sanitärarmatur 59 eingerichtet. Bei der Sanitärarmatur 59 handelt es sich insbesondere um die Sanitärarmatur des Auslaufstücks 3. Aufgrund dieser Ausbildung ist in vorteilhafter Weise keine abströmseitig der fluidischen Anordnung ausgebildete Öffnung zur Zuführung von Luft erforderlich. Insbesondere ist keine Öffnung zur Zuführung von Luft an dem in der Aufnahme 56 angeordneten sanitären Einsetzteil 1 erforderlich. Auf diese Weise kann eine optisch ansprechende Sanitärarmatur ausgebildet sein.

Bei Varianten der fluidischen Anordnung sind die Luftleitmittel 57 zu einer Ansaugung von Luft aus der Auslasssöffnung 11 der Sanitärarmatur 59 eingerichtet (nicht dargestellt).

Wie insbesondere in Figur 24 zu erkennen ist, sind die Luftleitmittel 57 hier zumindest teilweise auch an einer die Aufnahme 56 begrenzenden Innenseite 61 in einem Gewindebereich 62, nämlich an dem Innengewinde 13 ausgebildet.

Durch die Figuren ist insbesondere auch die Verwendung des Anschlussteils der fluidischen Anordnung zur Zuführung von Luft von außerhalb des Anschlussteils 2 zu dem in eine Aufnahme 56 der fluidischen Anordnung eingesetzten sanitären Einsetzteil 1 gezeigt. Die im Zusammenhang mit den Figuren 1 bis 24 beschriebene Anordnung 41 von Strömungshindernissen 32, die von einem Träger 33 abragen, dient insgesamt hervorragend einer Verwendung zur Ausbildung einer Mischstufe 7 eines sanitären Einsetzteils 1, bei welcher der Träger 33 fest verbunden, insbesondere einstückig, mit der insbesondere runden Auslaufstufe 19 ausgebildet ist. Bei dieser Verwendung können der Träger 33 mit den Strömungshindernissen 32 und die Auslaufstufe 19 insbesondere auf der Abströmseite der Zerlegerstufe 6 angeordnet werden bzw. sein.

Wie anhand der Figuren 1 bis 20 und der zugehörigen Beschreibung ersichtlich ist, ist auch Verfahren zum Ausbilden eines sanitären Einsetzteils 1 beschrieben, wobei das Verfahren die folgenden Schritte aufweist:
- Bereitstellen einer Zerlegerstufe 6 und einer Anordnung 41 von Strömungshindernissen 32, die von einem fest verbunden, insbesondere einstückig, mit einer insbesondere runden Auslaufstufe 19 ausgebildeten Träger 33 abragen;
- Zusammenführen des Trägers 33 und der Zerlegerstufe 6, insbesondere entgegen der bestimmungsgemäßen Hauptströmungsrichtung 25;
- Verbinden des Trägers 33 mit der Zerlegerstufe 6 derart, dass der Träger 33 und die Strömungshindernisse 32 stromabwärts der Zerlegerstufe 6 angeordnet sind und dass die Strömungshindernisse 32 quer zu der Hauptströmungsrichtung 25 liegen.

Wie ebenfalls anhand der Figuren 1 bis 24 und der zugehörigen Beschreibung ersichtlich ist, ist noch ein weiteres Verfahren zum Ausbilden eines sanitären Einsetzteils 1 beschrieben, wobei das Verfahren die folgenden Schritte aufweist:
- Bereitstellen eines Gehäuseteils 8 und einer Zerlegerstufe 6, wobei die Zerlegerstufe 6 fest verbunden, insbesondere einstückig, mit einem Träger 33 ausgebildet ist und der Träger 33 fest verbunden, insbesondere einstückig, mit einer insbesondere runden Auslaufstufe 19 ausgebildet ist, wobei eine Anordnung 41 von Strömungshindernissen 32 von dem Träger 33 abragt;
- Zusammenführen des Gehäuseteils 8 und der Zerlegerstufe 6, insbesondere entgegen der bestimmungsgemäßen Hauptströmungsrichtung 25;
- Verbinden der Zerlegerstufe 6 mit dem Gehäuseteil 8 derart, dass der Träger 33 und die Strömungshindernisse 32 stromabwärts der Zerlegerstufe 6 in dem Gehäuseteil 8 angeordnet sind und dass die Strömungshindernisse 32 quer zu der Hauptströmungsrichtung 25 liegen.

Ferner ist anhand der Figuren 1 bis 24 und der zugehörigen Beschreibung ersichtlich, dass ein Verfahren zum Einbringen einer Anordnung 41 von Strömungshindernissen 32 in eine Sanitärarmatur beschrieben ist, wobei die Strömungshindernisse 32 von einem fest verbunden, insbesondere einstückig, mit einer insbesondere runden Auslaufstufe 19 ausgebildeten Träger 33 abragen und wobei das Verfahren die folgenden Schritte aufweist:
- Einsetzen der Anordnung 41 von Strömungshindernissen 32 in die Sanitärarmatur durch die Auslassöffnung 11 der Sanitärarmatur;
- Fixieren der Anordnung 41 in der Sanitärarmatur.

Bei dem Verfahren zum Einbringen der Anordnung 41 von Strömungshindernissen 32 in die Sanitärarmatur können, insbesondere als Bestandteil eines Verfahrens zum Einbringen eines sanitären Einsetzteils 1 in die Sanitärarmatur, zusätzlichen folgenden Schritte vorgesehen sein:
- Einsetzen einer Zerlegerstufe 6 in die Sanitärarmatur, insbesondere durch die Auslassöffnung 11 der Sanitärarmatur;
- Fixieren der Zerlegerstufe 6;
- Verbinden des Trägers 33 mit der Zerlegerstufe 6 in der Sanitärarmatur derart, dass der Träger 33 und die Strömungshindernisse 32 stromabwärts der Zerlegerstufe 6 angeordnet sind und dass die Strömungshindernisse 32 quer zu der Hauptströmungsrichtung 25 liegen.

Alternativ können bei dem Verfahren zum Einbringen der Anordnung 41 von Strömungshindernissen 32 in die Sanitärarmatur, insbesondere als Bestandteil eines Verfahrens zum Einbringen eines sanitären Einsetzteils 1 in die Sanitärarmatur, die zusätzlichen folgenden Schritte vorgesehen sein, wobei der Träger 33 fest verbunden, insbesondere einstückig, mit einer insbesondere runden Zerlegerstufe 6 ausgebildet ist:
- Einsetzen der Zerlegerstufe 6 mit der Anordnung 41 und der Auslaufstufe 19 in die Sanitärarmatur, insbesondere durch die Auslassöffnung 11 der Sanitärarmatur;
- Fixieren der Zerlegerstufe 6 derart, dass der Träger 33 und die Strömungshindernisse 32 stromabwärts der Zerlegerstufe 6, insbesondere in dem Gehäuseteil 8, angeordnet sind und dass die Strömungshindernisse 32 quer zu der Hauptströmungsrichtung 25 liegen.

Anhand der Beschreibung der Varianten ist auch eine Baureihe von sanitären Einsetzteilen 1 mit wenigstens zwei Varianten von sanitären Einsetzteilen 1 beschrieben, wobei beide Varianten jeweils eine übereinstimmende Zerlegerstufe 6 aufweisen, wobei die Zerlegerstufe 6 beider Varianten mit einem stromabwärts der Zerlegerstufe 6 anordbaren Träger 33 verbindbar ist, wie beispielsweise in den Figuren 6, 14 oder 15 gezeigt. Dabei ist der Träger 33 fest verbunden, insbesondere einstückig, mit einer stromabwärts angeordneten insbesondere runden Auslaufstufe 19 ausgebildet. Die erste Variante hat dabei eine erste Anordnung 41 von quer zu einer Hauptströmungsrichtung 25 liegenden und von dem Träger 33 abragenden Strömungshindernissen 32 und die zweite Variante hat eine zweite, von der ersten verschiedene Anordnung 41 von quer zu einer Hauptströmungsrichtung 25 liegenden und von dem Träger 33 abragenden Strömungshindernissen 32. In diesem Zusammenhang wird auch explizit darauf hingewiesen, dass die in den Figuren 8 bis 24 gezeigten Varianten der Anordnung 41 der Strömungshindernisse 32 an einem Träger 33 ausgebildet sein können, der mit der Zerlegerstufe 6 verbindbar ist.

Anhand der Beschreibung der Varianten ist auch eine weitere Baureihe von sanitären Einsetzteilen 1 mit wenigstens zwei Varianten von sanitären Einsetzteilen 1 beschrieben, wobei beide Varianten jeweils ein übereinstimmendes Gehäuseteil 8 aufweisen, wobei das Gehäuseteil 8 beider Varianten mit einer in dem Gehäuseteil 8 anordbaren Zerlegerstufe 6 verbindbar ist. Die Zerlegerstufe 6 ist fest verbunden, insbesondere einstückig, mit einem stromabwärts angeordneten Träger 33 ausgebildet und der Träger 33 ist fest verbunden, insbesondere einstückig, mit einer stromabwärts angeordneten insbesondere runden Auslaufstufe 19 ausgebildet. Dabei hat die erste Variante eine erste Anordnung 41 von quer zu einer Hauptströmungsrichtung 25 liegenden und von dem Träger 33 abragenden Strömungshindernissen 32 die zweite Variante hat eine zweite, von der ersten verschiedene Anordnung 41 von quer zu einer Hauptströmungsrichtung 25 liegenden und von dem Träger 33 abragenden Strömungshindernissen 32. In diesem Zusammenhang wird nochmals explizit darauf hingewiesen, dass die in den Figuren 8 bis 24 gezeigten Varianten der Anordnung 41 der Strömungshindernisse 32 an einer Zerlegerstufe 6 ausgebildet sein können, die wie die in den Figuren 1 bis 5 gezeigte Zerlegerstufe 6 mit dem Gehäuseteil 8 verbindbar ist.

### Bezugszeichenliste

- 1: sanitäres Einsetzteil
- 2: Anschlussteil
- 3: Auslaufstück
- 4: Haltevorsprung des Anschlussteil
- 5: Schulter des Auslaufstücks
- 6: Zerlegerstufe, Zerlegerplatte
- 7: Mischstufe
- 8: Gehäuseteil
- 9: Belüftungsgang
- 10: Innenraum
- 11: Auslassöffnung
- 12: Außengewinde
- 13: Innengewinde
- 14: Richtung, in der das sanitäre Einsetzteil in eine Sanitärarmatur eingesetzt wird
- 15: Abströmseite der Zerlegerstufe
- 16: Luftkanal
- 17: Kranz
- 18: Haltevorsprung
- 19: Auslaufstufe
- 20: Auslaufstruktur
- 21: Umfangsrand
- 22: Gitterstruktur
- 23: Wabenförmige Öffnungen
- 24: Belüftungsöffnung
- 25: Hauptströmungsrichtung
- 26: Teilringförmige Öffnungen
- 27: Loch in der Zerlegerstufe, Zerlegerdüse
- 28: Spalt
- 29: Dichtelement, Dichtring
- 30: Querschnitt
- 31: -
- 32: Strömungshindernis
- 33: Träger
- 34: Teilraum
- 35: Teilraum
- 36: Druckausgleichsaussparung
- 37: Reihe
- 38: (erste) Etage
- 39: (zweite) Etage
- 40: (dritte) Etage
- 41: Anordnung von Strömungshindernissen
- 42: Stützstruktur, Stege
- 43: Verbindung
- 44: Schnittstelle
- 45: Rastnase
- 46: Schlitz
- 47: Vorsprung
- 48: (erster) Bereich
- 49: (zweiter) Bereich
- 50: (dritter) Bereich
- 51: Abstandsmittel, Ring
- 52: Halter
- 53: Pfeiler
- 54: Wandung
- 55: Schlauchanschluss
- 56: Aufnahme
- 57: Luftleitmittel
- 58: Innenraum
- 59: Sanitärarmatur
- 60: -
- 61: Innenseite
- 62: Gewindebereich
- 63: Durchbruch
- 64: Wandung

- A: Abstand
- B: Abstand

## Patentansprüche

1. Sanitäres Einsetzteil (1), insbesondere Strahlregler, mit einer Zerlegerstufe(6) und einer stromabwärts der Zerlegerstufe (6) ausgebildeten Mischstufe (7), wobei die Mischstufe (7) eine Anordnung (41) von quer zu einer Hauptströmungsrichtung (25) liegenden Strömungshindernissen (32) hat, wobei die Strömungshindernisse (32) von einem Träger (33) abragen, **dadurch gekennzeichnet, dass** eine stromabwärts der Mischstufe (7) ausgebildete Auslaufstufe (19) fest verbunden, insbesondere einstückig, mit dem Träger (33) der Mischstufe (7) ausgebildet ist.

2. Sanitäres Einsetzteil (1) nach dem vorausgehenden Anspruch, **dadurch gekennzeichnet, dass** die Auslaufstufe (19) rund ist.

3. Sanitäres Einsetzteil (1) nach dem Oberbegriff von Anspruch 1 oder nach einem der vorausgehenden Ansprüche, **dadurch gekennzeichnet, dass** die Strömungshindernisse (32) in der Hauptströmungsrichtung (25) in wenigstens zwei Etagen (38, 39, 40) angeordnet sind, insbesondere wobei wenigstens zwei der wenigstens zwei Etagen (38, 39, 40) parallel zueinander ausgerichtet sind.

4. Sanitäres Einsetzteil (1) mit einer Zerlegerstufe(6) und einer stromabwärts der Zerlegerstufe (6) ausgebildeten Mischstufe (7), wobei die Mischstufe (7) eine Anordnung (41) von quer zu einer Hauptströmungsrichtung (25) liegenden Strömungshindernissen (32) hat, insbesondere sanitäres Einsetzteil (1) nach dem Oberbegriff von Anspruch 1 oder dem vorausgehenden Anspruch, **dadurch gekennzeichnet, dass** sich zwei benachbarte Etagen (38, 39, 40) der wenigstens zwei Etagen (38, 39, 40) in der Hauptströmungsrichtung (25) wenigstens abschnittsweise überlappen.

5. Sanitäres Einsetzteil (1) nach einem der vorausgehenden Ansprüche, **dadurch gekennzeichnet, dass** die Strömungshindernisse (32) in wenigstens einer Etage, insbesondere in wenigstens einer der wenigstens zwei Etagen (38, 39, 40), parallel zueinander ausgerichtet sind.

6. Sanitäres Einsetzteil (1) mit einer Zerlegerstufe (6) und einer stromabwärts der Zerlegerstufe (6) ausgebildeten Mischstufe (7), wobei die Mischstufe (7) eine Anordnung (41) von quer zu einer Hauptströmungsrichtung (25) liegenden Strömungshindernissen (32) hat, insbesondere sanitäres Einsetzteil (1) nach dem Oberbegriff von Anspruch 1 oder nach einem der vorausgehenden Ansprüche, **dadurch gekennzeichnet, dass** die Strömungshindernisse (32) in wenigstens einer Etage, bevorzugt in den wenigstens zwei Etagen (38, 39, 40), angeordnet sind, wobei wenigstens eine der wenigstens einen Etage wenigstens zwei Bereiche (48, 49, 50) aufweist, wobei sich eine Ausrichtung der Strömungshindernisse (32) in wenigstens zwei der wenigstens zwei Bereiche (48, 49, 50) voneinander unterscheidet.

7. Sanitäres Einsetzteil (1) nach dem vorausgehenden Anspruch, **dadurch gekennzeichnet, dass** die Strömungshindernisse (32) in einem zweiten Bereich (49) der wenigstens zwei Bereiche (48, 49, 50) quer, insbesondere orthogonal, zu den Strömungshindernissen (32) in einem ersten Bereich (48) der wenigstens zwei Bereiche (48, 49, 50) ausgerichtet sind.

8. Sanitäres Einsetzteil (1) nach einem der vorausgehenden Ansprüche, **dadurch gekennzeichnet, dass** eine Ausrichtung der Strömungshindernisse (32), insbesondere die Ausrichtung der Strömungshindernisse (32), zwischen zwei, insbesondere benachbarten, der wenigstens zwei Etagen (38, 39, 40) einen Winkel einschließt, insbesondere einen Winkel von 90°, und/oder dass eine Ausrichtung der Strömungshindernisse (32), insbesondere die Ausrichtung der Strömungshindernisse (32), zwischen zwei, insbesondere benachbarten, Bereichen (48, 49, 50) der wenigstens zwei Etagen (38, 39, 40) einen Winkel einschließt, insbesondere einen Winkel von 90°.

9. Sanitäres Einsetzteil (1) nach einem der vorausgehenden Ansprüche, **dadurch gekennzeichnet, dass** die Zerlegerstufe (6) einstückig mit dem Träger (33) der Mischstufe (7) ausgebildet ist, oder dass der Träger (33) über eine Verbindung (43) mit der Zerlegerstufe (6) verbindbar ist.

10. Sanitäres Einsetzteil (1) nach einem der vorausgehenden Ansprüche, **dadurch gekennzeichnet, dass** die Auslaufstufe (19) von der Zerlegerstufe (6) getragen wird, insbesondere wobei die Auslaufstufe (19) mittels des Trägers (33) einstückig mit der Zerlegerstufe (6) ausgebildet oder mittels des Trägers (33) mit der Zerlegerstufe (6) verbunden ist, insbesondere wobei die Auslaufstufe darüber hinaus nicht befestigt ist.

11. Sanitäres Einsetzteil (1) nach einem der vorausgehenden Ansprüche, **dadurch gekennzeichnet, dass** die Strömungshindernisse (32) auf Positionen von Löchern (27) der Zerlegerstufe (6) für ein durchtretendes Fluid, insbesondere von Zerlegerdüsen, zwangsausgerichtet sind, insbesondere mittig ausgerichtet sind.

12. Sanitäres Einsetzteil (1) nach einem der vorausgehenden Ansprüche, **dadurch gekennzeichnet, dass** die Mischstufe (7) von einem hülsenförmigen Gehäuseteil (8) seitlich umschlossen ist, insbesondere wobei das Gehäuseteil (8) über eine Zerlegerstufen-Verbindung mit der Zerlegerstufe (6) vorzugsweise fest verbindbar ist oder wobei das Gehäuseteil (8) einstückig mit der Zerlegerstufe (6) ausgebildet ist.

13. Sanitäres Einsetzteil (1) nach dem Oberbegriff von Anspruch 1 oder 6 oder nach einem der vorausgehenden Ansprüche, **dadurch gekennzeichnet, dass** mindestens ein in die Mischstufe (7) führender Belüftungsgang (9) ausgebildet ist, insbesondere wobei der Belüftungsgang (9) durch ein die Mischstufe (7) seitlich umschließendes Gehäuseteil (8), insbesondere das Gehäuseteil (8), hindurchführt und/oder an einem Rand des Gehäuseteils (8) vorbeiführt.

14. Sanitäres Einsetzteil (1) nach dem vorausgehenden Anspruch, **dadurch gekennzeichnet, dass** der Belüftungsgang (9) zumindest abschnittsweise von mindestens einer Belüftungsöffnung (24) gebildet ist, insbesondere wobei die mindestens eine Belüftungsöffnung (24) in dem Gehäuseteil (8) ausgebildet ist.

15. Sanitäres Einsetzteil (1) nach einem der vorausgehenden Ansprüche, **dadurch gekennzeichnet, dass** die mindestens eine Belüftungsöffnung (24) zuströmseitig einer Etage, in welcher die Strömungshindernisse (32) angeordnet sind, insbesondere einer zuströmseitig ersten Etage (38) der wenigstens zwei Etagen (38, 39, 40), angeordnet ist, insbesondere wobei eine Positionierung der Belüftungsöffnung (24) mindestens eines, vorzugsweise mehrere, der folgenden Kriterien erfüllt:
• ein Abstand zwischen der Belüftungsöffnung (24) und der zuströmseitig ersten Etage (38) beträgt mindestens 0,3 mm;
• der Abstand zwischen der Belüftungsöffnung (24) und der zuströmseitig ersten Etage (38) entspricht mindestens einem Viertel des Abstandes von der Zerlegerstufe (6) zu dieser Etage (38);
• der Abstand zwischen einem abströmseitigen Ende der Belüftungsöffnung (24) und der Zerlegerstufe (6) entspricht mindestens einem Abstand von einem quer, insbesondere orthogonal, zur Hauptströmungsrichtung (25) außenliegenden Loch (27) der Zerlegerstufe (6) zu einem Rand der Zerlegerstufe (6).

16. Sanitäres Einsetzteil (1) nach einem der drei vorausgehenden Ansprüche, **dadurch gekennzeichnet, dass** an einer der Mischstufe (7) zugewandten Abströmseite (15) der Zerlegerstufe (6) wenigstens ein Luftkanal (16) ausgeformt ist, der einen Abschnitt des Belüftungsgangs (9) ausbildet.

17. Sanitäres Einsetzteil (1) nach dem Oberbegriff von Anspruch 1 oder nach einem der Ansprüche 1 bis 12, **dadurch gekennzeichnet, dass** keine Mittel für eine Belüftung ausgebildet sind.

18. Sanitäres Einsetzteil (1) nach einem der vorausgehenden Ansprüche, **dadurch gekennzeichnet, dass** die Mischstufe (7) wenigstens zwei Teilräume (34, 35) hat, die durch den Träger (33) getrennt sind, wobei der Träger (33) wenigstens eine die wenigstens zwei Teilräume (34, 35) fluidisch verbindende Druckausgleichsaussparung (36) aufweist.

19. Sanitäres Einsetzteil (1) nach einem der vorausgehenden Ansprüche, **dadurch gekennzeichnet, dass** die Mischstufe (7) eine den Träger (33) und/oder die Anordnung (41) von Strömungshindernissen (32) in der Hauptströmungsrichtung (25) abstützende Stützstruktur (42) aufweist, und/oder dass die Stützstruktur (42) den Träger (33) und/oder die Anordnung (41) von Strömungshindernissen (32) an der Auslaufstufe (19) abstützt.

20. Sanitäres Einsetzteil (1) nach dem Oberbegriff von Anspruch 1 oder nach einem der vorausgehenden Ansprüche, **dadurch gekennzeichnet, dass** zumindest einige der Strömungshindernisse (32) einen unrunden Querschnitt (30) aufweisen, insbesondere wobei der unrunde Querschnitt (30) in der Hauptströmungsrichtung (25) und/oder in einer Richtung (14), in der das sanitäre Einsetzteil (1) in eine Sanitärarmatur einsetzbar ist, eine größere Erstreckung aufweist als quer zu dieser Richtung (14, 25) und/oder wobei der Querschnitt (30) elliptisch oder oval ist.

21. Sanitäres Einsetzteil (1) nach einem der vorausgehenden Ansprüche, **dadurch gekennzeichnet, dass** die Strömungshindernisse (32) in einer zuströmseitig ersten von wenigstens zwei Etagen, insbesondere der zuströmseitig ersten (38) der wenigstens zwei Etagen (38, 39, 40), einen, insbesondere den, unrunden Querschnitt (30) aufweisen und/oder dass ein Längenverhältnis der Erstreckung eines, insbesondere des, unrunden Querschnitts (30) in der Hauptströmungsrichtung (25) und/oder in der Richtung (14), in der das sanitäre Einsetzteil (1) in eine Sanitärarmatur einsetzbar ist, zu der Erstreckung quer zu dieser Richtung (14, 25) mindestens 1,5, bevorzugt mindestens 1,8, weiter bevorzugt mindestens 2, beträgt.

22. Sanitäres Einsetzteil (1) nach einem der beiden vorausgehenden Ansprüche, **dadurch gekennzeichnet, dass** das Längenverhältnis der Erstreckung eines, insbesondere des, unrunden Querschnitts (30) in der Hauptströmungsrichtung (25) zu der Erstreckung quer zu dieser Richtung (25) über zwei benachbarte Etagen, insbesondere über zwei benachbarte Etagen der wenigstens zwei Etagen (38, 39, 40), abnimmt oder zunimmt und/oder dass das Längenverhältnis der Erstreckung eines, insbesondere des, unrunden Querschnitts (30) in einer in der Hauptströmungsrichtung (25) ersten und letzten Etage der wenigstens zwei Etagen (38, 39, 40) größer ist als in einer dazwischen angeordneten Etage.

23. Sanitäres Einsetzteil (1) nach einem der drei vorausgehenden Ansprüche, **dadurch gekennzeichnet, dass** der unrunde Querschnitt (30) über zwei in der Hauptströmungsrichtung (25) benachbarte Etagen der wenigstens zwei Etagen (38, 39 40) breiter oder schmaler wird.

24. Verwendung einer Anordnung (41) von Strömungshindernissen (32), die von einem Träger (33) abragen, zur Ausbildung einer Mischstufe (7) eines sanitären Einsetzteils (1), **dadurch gekennzeichnet, dass** der Träger (33) fest verbunden, insbesondere einstückig, mit einer insbesondere runden Auslaufstufe (19) ausgebildet ist, insbesondere wobei der Träger (33) mit den Strömungshindernissen (32) und die Auslaufstufe (19) abströmseitig einer Zerlegerstufe (6) angeordnet sind oder werden.

25. Verfahren zum Ausbilden eines sanitären Einsetzteils (1), aufweisend die folgenden Schritte:
- Bereitstellen einer Zerlegerstufe (6) und einer Anordnung (41) von Strömungshindernissen (32), die von einem fest verbunden, insbesondere einstückig, mit einer insbesondere runden Auslaufstufe (19) ausgebildeten Träger (33) abragen;
- Zusammenführen des Trägers (33) und der Zerlegerstufe (6), insbesondere entgegen einer bestimmungsgemäßen Hauptströmungsrichtung (25);
- Verbinden des Trägers (33) mit der Zerlegerstufe (6) derart, dass der Träger (33) und die Strömungshindernisse (32) stromabwärts der Zerlegerstufe (6) angeordnet sind und dass die Strömungshindernisse (32) quer zu der Hauptströmungsrichtung (25) liegen.

26. Verfahren zum Ausbilden eines sanitären Einsetzteils (1), aufweisend die folgenden Schritte:
- Bereitstellen eines Gehäuseteils (8) und einer Zerlegerstufe (6), wobei die Zerlegerstufe (6) fest verbunden, insbesondere einstückig, mit einem Träger (33) ausgebildet ist und der Träger (33) fest verbunden, insbesondere einstückig, mit einer insbesondere runden Auslaufstufe (19) ausgebildet ist, wobei eine Anordnung (41) von Strömungshindernissen (32) von dem Träger (33) abragt;
- Zusammenführen des Gehäuseteils (8) und der Zerlegerstufe (6), insbesondere entgegen einer bestimmungsgemäßen Hauptströmungsrichtung (25);
- Verbinden der Zerlegerstufe (6) mit dem Gehäuseteil (8) derart, dass der Träger (33) und die Strömungshindernisse (32) stromabwärts der Zerlegerstufe (6) in dem Gehäuseteil (8) angeordnet sind und dass die Strömungshindernisse (32) quer zu der Hauptströmungsrichtung (25) liegen.

27. Verfahren zum Einbringen einer Anordnung (41) von Strömungshindernissen (32) in eine Sanitärarmatur, wobei die Strömungshindernisse (32) von einem fest verbunden, insbesondere einstückig, mit einer insbesondere runden Auslaufstufe (19) ausgebildeten Träger (33) abragen, aufweisend die folgenden Schritte:
- Einsetzen der Anordnung (41) von Strömungshindernissen (32) in die Sanitärarmatur durch die Auslassöffnung (11) der Sanitärarmatur;
- Fixieren der Anordnung (41) in der Sanitärarmatur.

28. Verfahren nach dem vorausgehenden Anspruch, insbesondere als Bestandteil eines Verfahrens zum Einbringen eines sanitären Einsetzteils (1) in eine Sanitärarmatur, aufweisend die zusätzlichen folgenden Schritte:
- Einsetzen einer Zerlegerstufe (6) in die Sanitärarmatur, insbesondere durch eine, insbesondere die, Auslassöffnung (11) der Sanitärarmatur;
- Fixieren der Zerlegerstufe (6);
- Verbinden des Trägers (33) mit der Zerlegerstufe (6) in der Sanitärarmatur derart, dass der Träger (33) und die Strömungshindernisse (32) stromabwärts der Zerlegerstufe (6) angeordnet sind und dass die Strömungshindernisse (32) quer zu einer, insbesondere der, Hauptströmungsrichtung (25) liegen.

29. Verfahren nach dem ersten der beiden vorausgehenden Ansprüche, insbesondere als Bestandteil eines Verfahrens zum Einbringen eines sanitären Einsetzteils (1) in eine Sanitärarmatur, wobei der Träger (33) fest verbunden, insbesondere einstückig, mit einer insbesondere runden Zerlegerstufe (6) ausgebildet ist, aufweisend die zusätzlichen folgenden Schritte:
- Einsetzen der Zerlegerstufe (6) mit der Anordnung (41) und der Auslaufstufe (19) in die Sanitärarmatur, insbesondere durch eine, insbesondere die, Auslassöffnung (11) der Sanitärarmatur;
- Fixieren der Zerlegerstufe (6) derart, dass der Träger (33) und die Strömungshindernisse (32) stromabwärts der Zerlegerstufe (6) in der Sanitärarmatur angeordnet sind und dass die Strömungshindernisse (32) quer zu einer, insbesondere der, Hauptströmungsrichtung (25) liegen.

30. Baureihe von sanitären Einsetzteilen (1) mit wenigstens zwei Varianten von sanitären Einsetzteilen (1), wobei beide Varianten jeweils eine übereinstimmende Zerlegerstufe (6) aufweisen, wobei die Zerlegerstufe (6) beider Varianten mit einem stromabwärts der Zerlegerstufe (6) anordbaren Träger (33) verbindbar ist, wobei der Träger (33) fest verbunden, insbesondere einstückig, mit einer stromabwärts angeordneten insbesondere runden Auslaufstufe (19) ausgebildet ist, **dadurch gekennzeichnet, dass** die erste Variante eine erste Anordnung (41) von quer zu einer Hauptströmungsrichtung (25) liegenden und von dem Träger (33) abragenden Strömungshindernissen (32) hat, und dass die zweite Variante eine zweite, von der ersten verschiedene Anordnung (41) von quer zu einer Hauptströmungsrichtung (25) liegenden und von dem Träger (33) abragenden Strömungshindernissen (32) hat.

31. Baureihe von sanitären Einsetzteilen (1) mit wenigstens zwei Varianten von sanitären Einsetzteilen, wobei beide Varianten jeweils ein übereinstimmendes Gehäuseteil (8) aufweisen, wobei das Gehäuseteil (8) beider Varianten mit einer in dem Gehäuseteil (8) anordbaren Zerlegerstufe (6) verbindbar ist, wobei die Zerlegerstufe (6) fest verbunden, insbesondere einstückig, mit einem stromabwärts angeordneten Träger (33) ausgebildet ist, wobei der Träger (33) fest verbunden, insbesondere einstückig, mit einer stromabwärts angeordneten insbesondere runden Auslaufstufe (19) ausgebildet ist, **dadurch gekennzeichnet, dass** die erste Variante eine erste Anordnung (41) von quer zu einer Hauptströmungsrichtung (25) liegenden und von dem Träger (33) abragenden Strömungshindernissen (32) hat, und dass die zweite Variante eine zweite, von der ersten verschiedene Anordnung (41) von quer zu einer Hauptströmungsrichtung (25) liegenden und von dem Träger (33) abragenden Strömungshindernissen (32) hat.

32. Fluidische Anordnung mit einem Anschlussteil (2), an dem ein Schlauchanschluss (55) und eine Aufnahme (56) für ein sanitäres Einsetzteil (1), insbesondere nach einem der Ansprüche 1 bis 23 und/oder Strahlregler, ausgebildet ist, wobei die Aufnahme (56) und der Schlauchanschluss (55) in fluidischer Verbindung stehen, **dadurch gekennzeichnet, dass** das Anschlussteil (2) wenigstens ein Luftleitmittel (57) zur Zuführung von Luft von außerhalb des Anschlussteils (2) in die Aufnahme (56) aufweist.

33. Fluidische Anordnung nach Anspruch 32, **dadurch gekennzeichnet, dass** die Luftleitmittel (57) einen Durchbruch (63) in einer Wandung (64) des Anschlussteils (2) umfassen.

34. Fluidische Anordnung nach einem der Ansprüche 32 bis 33, **dadurch gekennzeichnet, dass** die Luftleitmittel (57) zu einer Ansaugung von Luft aus einem den Schlauchanschluss (55) aufnehmenden Innenraum (58) einer Sanitärarmatur (59) eingerichtet sind.

35. Fluidische Anordnung nach einem der Ansprüche 32 bis 34, **dadurch gekennzeichnet, dass** die Luftleitmittel (57) zu einer Ansaugung von Luft aus einer, insbesondere der, Auslassöffnung (11) einer Sanitärarmatur (59) eingerichtet sind.

36. Fluidische Anordnung nach einem der Ansprüche 32 bis 35, **dadurch gekennzeichnet, dass** die Luftleitmittel (57) an einer die Aufnahme (56) begrenzenden Innenseite (61) ausgebildet sind, insbesondere in einem Gewindebereich (62) .

37. Verwendung eines Anschlussteils (2) einer fluidischen Anordnung, insbesondere nach einem der Ansprüche 32 bis 36, zur Zuführung von Luft von außerhalb des Anschlussteils (2) zu einem in eine Aufnahme (56) der fluidischen Anordnung eingesetzten sanitären Einsetzteil (1), insbesondere über einen die fluidische Anordnung aufnehmenden Innenraum (58) einer Sanitärarmatur (59) und/oder über eine Auslassöffnung (11) einer oder der Sanitärarmatur (59) und/oder zwischen dem sanitären Einsetzteil (1) und einer die Aufnahme (56) begrenzenden Innenseite (61) des Anschlussteils (2).
